# EUROPÄISCHE PATENTSCHRIFT

(11) **EP 1 456 105 B1**
(45) Veröffentlichungstag und Bekanntmachung des Hinweises auf die Patenterteilung: **05.04.2006**
(21) Anmeldenummer: 02785421.5
(22) Anmeldetag: 11.12.2002
(51) Int. Cl.: B65H 19/26, B65H 19/28

(54) **VERFAHREN ZUM UEBERFUEHREN EINER LAUFENDEN MATERIALBAHN AUF EINEN WICKELKERN SOWIE VORRICHTUNG ZUR DURCHFUEHRUNG DES VERFAHRENS**
METHOD FOR TRANSFERRING A RUNNING WEB ONTO A WINDING CORE AND DEVICE FOR IMPLEMENTING SAID METHOD
PROCEDE ET DISPOSITIF DE TRANSFERT D'UNE BANDE DE MATIERE EN DEPLACEMENT SUR UN MANDRIN D'ENROULEMENT

(30) Priorität: 12.12.2001 DE 10161073; 21.12.2001 DE 10163554; 15.01.2002 DE 10201410; 18.02.2002 DE 10206575
(43) Veröffentlichungstag der Anmeldung: 15.09.2004
(62) Teilanmeldung aus: 05107461.5
(73) Patentinhaber: Voith Paper Patent GmbH, 89522 Heidenheim (DE)
(72) Erfinder: MADRZAK, Zygmunt, 89522 HEIDENHEIM (DE); WOHLFAHRT, Matthias, 89522 HEIDENHEIM (DE)
(86) Internationale Anmeldenummer: PCT/EP2002/014045
(87) Internationale Veröffentlichungsnummer: WO 2003/050026

(56) Entgegenhaltungen:
- EP-A- 0 543 788
- WO-A-97/48632
- DE-A- 4 208 746
- US-A- 4 414 258
- US-A- 5 810 279

## Beschreibung

Die Erfindung betrifft ein Verfahren zum Überführen einer vorzugsweise über einen Teilbereich einer Wickelwalze laufenden Materialbahn, insbesondere einer Papier- oder Kartonbahn, auf einen neuen Wickelkern.

Die Erfindung betrifft außerdem eine Wickelmaschine zur Durchführung eines derartigen Verfahrens.

Derartige Verfahren zur Überführung einer Materialbahn werden beispielsweise im Bereich einer Aufrollvorrichtung einer Maschine zur Papier- oder Kartonherstellung, einer Streichmaschine, einer Rollenschneidmaschine oder einer äquivalenten Maschine angewendet, um die Materialbahn ohne Unterbrechung des Herstellungsprozesses, das heißt ohne Abschalten der Papier- oder Kartonmaschine, nacheinander auf mehrere leere Wickelkerne, die auch als Leertamboure bezeichnet werden, oder um die Materialbahn sporadisch, das heißt nach einem Abriss der Papier- oder Kartonbahn oder nach dem Anfahren der Papier- oder Kartonmaschine, auf einen vorzugsweise leeren Wickelkern aufzuwickeln.

Dabei muss dafür gesorgt werden, dass der durch das Trennen der Materialbahn entstehende Bahnanfang dem neuen Wickelkern zugeführt wird, um auf diesem eine neue Wickelrolle zu bilden.

Aus der deutschen Offenlegungsschrift DE 42 08 746 A1 ist ein Verfahren zum Wechsel von Spulen bekannt, bei welchem eine kontinuierlich zu einer Wickelwalze zugeführte Materialbahn auf eine neue Spule (Leertambour), die mit der Wickelwalze im Kontakt ist, überführt wird.

Dabei wird ein Mittelteil der Materialbahn, ein so genannter Überführstreifen, mit zwei Schneidvorrichtungen an einer Stelle geschnitten, welche oberhalb der Wickelwalze in Laufrichtung der Materialbahn liegt. Der Überführstreifen wird oberseitig, das heißt auf der dem Leertambour zugewandten Seite, mittels einer Klebstoffzuführvorrichtung mit einem Klebemedium versehen und auf der Oberfläche des Leertambours aufgeklebt. Der Überführvorgang wird vollendet durch die Bewegung der beiden Schneideinrichtungen in Richtung des jeweiligen Bahnrands.

Bei diesem Verfahren wird also vorausgesetzt, dass das Klebemedium die Fähigkeit aufweist, den Überführstreifen spätestens beim Verlassen des Nips vollständig und zuverlässig durchzureißen.

Leider findet diese Annahme in der Praxis nur in den seltensten Fällen eine Bestätigung. Dies haben auch die Erfinder der genannten Schrift erkannt und für das Trennen des Überführstreifens (Schneiden der Materialbahn zwischen den Schneidlinien) eine separate Streifentrenneinrichtung vorgeschlagen. Somit wird in dieser Ausführungsform das bereits aus der US-Patentschrift US 4,445,646 A bekannte Verfahren im vollen Umfang benutzt, das um die Zuführung von Klebemedium auf die Oberseite des Überführstreifens erweitert wurde.

Nachteilig an diesem Verfahren sind der konstruktive Aufwand und die überaus große Anzahl an Bauteilen und -gruppen. Auch die zeitliche Synchronisation und Reproduzierbarkeit der einzelnen Verfahrensschritte stellen einen Unsicherheitsfaktor bei der Überführung von Papierbahnen dar. Das Verfahren ist darüber hinaus zum Überführen von Papierbahnen mit hoher Reißfestigkeit, wie beispielsweise Kunststoffbahnen und Karton, absolut nicht geeignet.

Die Verwendung von Klebstoffen zum gleichzeitigen Trennen und Überführen des Überführstreifens auf den Leertambour steht auch bei dem aus der PCT-Offenlegungsschrift WO 97/48632 A1 bekannten Verfahren im Vordergrund. Neben dem bereits offenbarten doppelseitigen Klebeband oder -etikett wird hier auch die Verwendung von Klebstoffen in Form von Hot-Melt und dergleichen vorgeschlagen.

Darüber hinaus ist nicht nur das oberseitige Aufbringen der Klebstoffe auf die Materialbahn, sondern auch das Aufbringen der Klebstoffe auf die Mantelfläche des Leertambours vorgesehen. Dies ist eine weitere Möglichkeit der Klebstoffzuführung, die jedoch keinen entscheidenden Einfluss auf die Steigerung der Zuverlässigkeit des Verfahrens hat.

Ein Unterschied gegenüber der eingangs zitierten deutschen Offenlegungsschrift ist hier dagegen in der Anordnung und Auswahl der Schneidvorrichtungen zu finden. Man verzichtet hier auf den Einsatz von mechanischen Kreismessern, die in der Praxis ohnehin viele Nachteile mit sich bringen, und sieht statt dessen den Wasserstrahl als Trennmedium vor, mit dem die Materialbahn sowohl vor wie auch direkt auf der Wickelwalze geschnitten werden kann.

Die Einschränkung auf das Schneiden der Materialbahn mit Wasserstrahl an einer Stelle, an der diese bereits über einen Teil der Wickelwalze geführt und unterstützt wird, ist aus Prozessgründen nicht zwingend notwendig. Da aber eine Wasserstrahl-Trennvorrichtung vor der Wickelwalze bereits aus der bereits genannten deutschen Offenlegungsschrift DE 42 08 746 A1, insbesondere Spalte 5, Zeile 32, bekannt wurde, ist diese Einschränkung dennoch nachvollziehbar. Auch bei diesem Verfahren ist der Hauptnachteil in der Tatsache zu sehen, dass es zum Überführen von Papierbahnen mit hoher Reißfestigkeit absolut nicht geeignet ist.

Ein anderer Gedanke hinsichtlich der Trennung des Überführstreifens wird in der europäischen Patentanmeldung EP 0 543 788 A1 offenbart. Die separate Streifentrenneinrichtung ist zwar nach dem Nip angeordnet, jedoch im Gegensatz zu den beiden genannten Schriften DE 42 08 746 A1 und US 4,445,646 A nicht auf der Oberseite der Materialbahn. Das Durchtrennen des Überführstreifens, beispielsweise mit einem gegen die Materialbahn und Leertambour gerichteten Luftstrahl, kann bei vielen Materialbahnen nun relativ zuverlässig gestaltet werden. Zur Realisierung dieser Anordnung muss jedoch der Kontakt zwischen der Wickelwalze und der vollen Rolle zumindest kurzzeitig aufgehoben werden, was bei einem kontinuierlichen Wickelprozess einen gravierenden Nachteil darstellt. In den meisten Fällen sind hierzu spezielle Wickelverfahren erforderlich, die unter anderem Zentrumsantriebe und ersatznip-bildende Elemente beinhalten. Derartige Verfahren und Vorrichtungen werden zum Beispiel in den beiden europäischen Patentschriften EP 0 483 092 B1 und EP 0 788 991 B1, der PCT-Offenlegungsschrift WO 98/52858 A1 und der deutschen Offenlegungsschrift DE 198 07 897 A1 beschrieben. Diese bedingen jedoch höhere Investitions- und Betriebskosten. Zudem können sie aufgrund ihrer Wirkmechanismen zu Beschädigungen an der Oberfläche der Materialbahn führen.

Ein weiterer Nachteil dieser Verfahren stellt die eher zufällige Überführung des Bahnanfangs auf den Leertambour dar. Es wird zwar das Anblasen mit Luftstrahl offenbart, doch in Wirklichkeit vertraut man dabei auf eine so genannte Selbstaufführung des Bahnanfangs auf den neuen Wickelkern. In der Praxis ist diese Methode nur bedingt einsetzbar: Materialbahnen mit beispielsweise hohen Flächengewicht beziehungsweise Steifigkeit, wie beispielsweise Karton, lassen sich auf diese Art und Weise überhaupt nicht überführen. Außerdem ist durch die fehlende Verbindung zwischen dem Bahnanfang und Leertambour kein sauberer Wickelbeginn gewährleistet.

Weiterhin offenbart auch das US-Patent US 5,954,290 A eine Vorrichtung zum Überführen einer laufenden Papierbahn auf einen neuen Wickelkern. Dabei ist vorgesehen, dass in einem Randbereich der Papierbahn ein hochfestes Trennband, dessen Länge ein Vielfaches der Materialbahnbreite beträgt, derart direkt in den Nip einbringbar ist, dass sein Anfang sich mit dem neuen Wickelkern verbindet. Danach windet sich das Trennband spiralförmig auf den neuen Wickelkern auf, wobei es die gesamte Materialbahn gleichzeitig durchreißt und auf den neuen Wickelkern überführt.

Obwohl dieses seit Jahrzehnten bekannte und insbesondere in der Papierindustrie gebräuchliche Verfahren im Laufe der Zeit ständig verbessert und weiterentwickelt wurde, konnte sein prinzipieller Nachteil bis heute nicht eliminiert werden. Dieser besteht in der Tatsache, dass das nach dem Tambourwechsel auf der Oberfläche des Wickelkerns verbleibende Trennband, dessen Dicke aus Prozessgründen nicht beliebig klein sein darf, stets Druckstellen in der Materialbahn erzeugt, die zur Entstehung einer beachtlichen Ausschussmenge im Kernbereich der Wicklung führen, wodurch die Effizienz des gesamten Herstellungsprozesses stark beeinträchtigt wird. Ein weiterer systembedingter Nachteil dieses Verfahrens ist in dem Zwang zu sehen, dass das Trennband direkt in den Nip eingebracht werden muss, wodurch die Lage des Nips praktisch nicht veränderbar ist. Darüber hinaus stellt das zum Reißen der Materialbahn verwendete Trennband nicht nur potentiell eine große Verletzungs- und Lebensgefahr für das Bedienungspersonal dar. Auch die Frage nach einer umweltgerechten Entsorgung des als Einweg-Produkts verwendeten Trennbands gewinnt zunehmend an Bedeutung.

Aus verschiedenen anderen Publikationen sind noch weitere Verfahren und Vorrichtungen zum Überführen einer laufenden Materialbahn bekannt, die jedoch allesamt mit mehr oder weniger großen Nachteilen behaftet sind.

So offenbart beispielsweise die US-Patentschrift US 4,444,362 A ein Verfahren, bei dem im Prinzip gar kein Überführstreifen vorhanden ist, da der Bahnanfang mittels der Quertrenneinrichtungen bereits vor der Wickelwalze vollständig ausgebildet wird.

Durch die Anordnung der Quertrenneinrichtungen nach dem Nip ist im Vergleich dazu ein weitaus zuverlässigeres Verfahren entstanden, das ebenfalls auf die Ausbildung von Überführstreifen verzichtet. Dieses aus der europäischen Patentanmeldung EP 0 997 417 A1 bekannte Verfahren kann jedoch ausschließlich an einer Aufrollvorrichtung eingesetzt werden, die mit Zentrumsantrieb und ersatznipbildenden Elementen ausgestattet ist.

Ferner beschreibt die deutsche Patentschrift DE 35 15 519 C2 ein Verfahren, bei dem zwar ein Überführstreifen ausgebildet wird, seine Verbindung zu der vorauslaufenden Bahn jedoch bereits vor dem Nip vollständig getrennt wird. Gleicher maßen wie bei dem US-Patent US 4,444,362 A stellt sich allerdings auch hier die Frage, wie der "an Nichts gebundene" Bahnanfang zuverlässig bis zum Nip transportiert und auf den neuen Wickelkern aufgeführt werden kann?

Aus der US-Patentschrift US 5,810,279 ist ferner ein Verfahren zum Überführen einer laufenden Materialbahn auf einen vorzugsweise neuen Wickelkern bei Ausbildung eines neuen Bahnanfangs aus der laufenden und eine Breite aufweisenden Materialbahn bekannt. Ein zur Ausbildung des neuen Bahnanfangs verwendete Mittel weist dabei eine kleinere Breite als die Breite der Materialbahn auf. Das Mittel bewirkt ein randseitiges Verbinden der Materialbahn mit dem Wickelkern, wobei die Materialbahn anschließend unter Einwirkung von Scherkräften bei Erzeugung eines neuen Bahnanfangs bahnbreit getrennt wird.

Und die deutsche Offenlegungsschrift DE 42 08 746 A1 offenbart ferner ein Verfahren und eine Vorrichtung zum Wechseln von Spulen, bei welchem eine kontinuierlich zu einer Aufrolltrommel zugeführte Bahn auf eine neue Spule aufgewickelt wird. Dabei sind die folgenden Verfahrensschritte vorgesehen: Bringen der neuen Spule, welchem mit einem Arm in einer Warteposition gehalten wird, in Kontakt mit der Aufrolltrommel; Schneiden des Mittelteils der Bahn mit zwei Schneidvorrichtungen entlang zweier ungefähr paralleler Schneidlinien in Laufrichtung der Bahn an einer Stelle, die oberhalb der Aufrolltrommel in Laufrichtung der Bahn liegt; Zuführung eines Klebemittels in einem Bereich zwischen den Schneidlinien und Aufkleben des Klebemittels auf einer Oberfläche der neuen Spule; und Bewegung der zwei Schneideinrichtungen in Richtung der jeweiligen Bahnenden zum Schneiden der Bahn in eine dreieckige Form.

Die Aufgabe der vorliegenden Erfindung besteht also darin, ein Verfahren und eine Wickelmaschine der eingangs genannten Art zu schaffen, die ein optimales Überführen einer laufenden Materialbahn auf einen neuen Wickelkern bei hoher Prozesssicherheit, Prozesseffizienz und günstigen Investitions- und Verfahrenskosten ermöglichen und die Nachteile des bekannten Stands der Technik gänzlich vermeiden. Darüber hinaus soll das Verfahren möglichst für alle bekannten Arten von Aufrollvorrichtungen und ein breites Spektrum von Materialbahnen gleichermaßen angewendet werden können.

Diese Aufgabe wird erfindungsgemäß bei einem Verfahren dadurch gelöst, dass mindestens eine Öffnung, insbesondere ein Schlitz oder eine Einbringfläche, im Bereich der Materialbahn vorzugsweise mittels einer ersten Trenneinrichtung erzeugt wird, dass im Bereich der Einbringfläche mindestens ein Initialtrennstück zwischen die Materialbahn und eine Wickelwalze derart eingebracht wird, dass ein Bereich des eingebrachten Initialtrennstücks nicht von der Materialbahn überdeckt wird, dass das Initialtrennstück nach Erreichen eines von der Wickelwalze und dem neuen Wickelkern gebildeten Nips zumindest vorübergehend in dem nicht überdeckten Bereich mit dem neuen Wickelkern verbunden wird, und dass spätestens am Ablaufpunkt der Materialbahn von dem neuen Wickelkern eine Trennung der Materialbahn durch das Initialtrennstück bewirkt und/oder ermöglicht wird, wodurch mindestens zwei neue, an das Initialtrennstück und den neuen Wickelkern gebundene Bahnanfänge gebildet werden.

Sowohl durch die Erzeugung mindestens einer Öffnung, insbesondere eines Schlitzes oder einer Einbringfläche, im Bereich der Materialbahn vorzugsweise mittels einer ersten Trenneinrichtung als auch durch das gezielte Einbringen mindestens eines Initialtrennstücks zwischen die Materialbahn und die Wickelwalze, welches nach Erreichen des Nips in dem von der Materialbahn nicht überdeckten Bereich mit dem neuen Wickelkern verbunden wird, und das definierte Trennen der Materialbahn durch das Initialtrennstück unter Ausbildung mindestens zwei neuer, an das Initialtrennstück und den neuen Wickelkern gebundenen Bahnanfänge werden die bekannten Nachteile des Stands der Technik gänzlich vermieden.

Insbesondere wird durch die definierte und sichere Ausbildung mindestens zweier neuer, gebundener Bahnanfänge ein absolut sauberer Wickelbeginn gewährleistet, der eine der wichtigsten Voraussetzung für einen optimalen Wickelaufbau und eine geringe Ausschussmenge darstellt. Gleichzeitig wird mit dem nur wenige Verfahrensschritte umfassenden Verfahren die höchste Reproduzierbarkeit und damit verbundene Zuverlässigkeit beim Überführen von laufenden Materialbahnen auf neue Wickelkerne bei äußerst günstigen Investitions- und Verfahrenskosten erzielt.

In einer ersten erfindungsgemäßen Ausgestaltung des Verfahrens ist vorgesehen, dass die Einbringfläche im Bereich der Materialbahn vorzugsweise mittels einer ersten Trenneinrichtung durch Erzeugung mindestens eines Abführstreifens erzeugt wird. Durch die Erzeugung einer derartigen Einbringfläche entsteht unter anderem der technologische Vorteil, dass das Initialtrennstück aufgrund der größeren Fläche besser und sicherer auf den neuen Wickelkern überführt werden kann.

In weiteren erfindungsgemäßen Ausgestaltungen wird vorgeschlagen, dass die Einbringfläche in der Mitte der Materialbahn erzeugt wird und/oder dass mindestens eine Einbringfläche im mittleren, zwischen den beiden Randbereichen liegenden Bereich der Materialbahn erzeugt wird und/oder dass mindestens eine Einbringfläche, vorzugsweise zwei Einbringflächen in den beiden Randbereichen der Materialbahn erzeugt wird bzw. werden. Die Erzeugung der mindestens einen Einbringfläche hängt grundlegend vom jeweiligen Anwendungsfall ab, wobei jedoch jede einzelne Ausgestaltung bestimmte Vorteile, wie beispielsweise die Vermeidung einer sogenannten Wickelkarotte, mit sich bringt.

Vorteilhafterweise wird der mindestens eine eine Streifenbreite im Bereich von 10 mm bis 250 mm, insbesondere von 25 mm bis 100 nm, aufweisende Abführstreifen mittels einer ersten Trenneinrichtung, wie beispielsweise ein praxiserprobtes Schneidelement, erzeugt, wobei die Streifenbreite wiederum vom jeweiligen Anwendungsfall abhängt.

Hinsichtlich sowohl der Runnability als auch der Prozesssicherheit des Verfahrens ist es günstig, wenn der Abführstreifen mittels mindestens einer einen Unterdruck von 0,01 bar bis 0,2 bar, vorzugsweise von 0,05 bar bis 0,1 bar, aufweisenden Abführeinrichtung direkt nach seiner Erzeugung abgeführt wird. Dadurch kann er die Einbringung des Initialtrennstücks nicht mehr negativ beeinflussen oder gar behindern.

In weiterer Ausführung der Erfindung wird ein Initialtrennstück verwendet, welches in dem von der Materialbahn nicht überdeckten Bereich mit Mitteln versehen ist, mit denen spätestens bei Erreichen des von der Wickelwalze und dem neuen Wickelkern gebildeten Nips durch das Initialtrennstück, eine zumindest vorübergehende, ausreichend feste Verbindung zwischen dem Initialtrennstück und dem neuen Wickelkern hergestellt wird. Mit diesen erfindungsgemäßen Mitteln wird beispielsweise eine Klebstoff-, Vulkanisations-, Klettverschluss-, Saugknopf-, Formschluss-, Reibschluss- oder Schweißverbindung oder eine magnetische oder elektrostatische Verbindung mit dem neuen Wickelkern hergestellt. All diesen Mitteln ist gemeinsam, dass sie sich durch ein gutes Kosten-Nutzen-Verhältnis auszeichnen und überdies noch eine überdurchschnittliche Prozesssicherheit aufweisen.

Weiterhin wird ein Initialtrennstück verwendet, welches in dem von der Materialbahn überdeckten Bereich mindestens einen adhäsiven Bereich aufweist, um mindestens eine vorübergehende Verbindung zwischen der Materialbahn beziehungsweise zwischen dem neuen Bahnanfang und dem Initialtrennstück herzustellen.

Um keinen merklichen Durchmesserzuwachs zu erzielen, wird vorzugsweise ein Initialtrennstück mit einer Dicke im Bereich von 0,5 mm bis 0,05 mm, vorzugsweise im Bereich von 0,25 mm bis 0,1 mm, verwendet. Diese Dicke stellt sicher, dass keine Markierungen in der Materialbahn aufgrund des Initialtrennstücks entstehen.

Ferner wird ein als ein Formstück ausgebildetes Initialtrennstück verwendet, welches aus einem Kunststoff, einem Metall, einem textilen Werkstoff, einem reißfesten Faserstoff, insbesondere Papier, oder mindestens einer Werkstoffkombination besteht. Durch dieses Formstück wird die Handhabung des lnitialtrennstücks wesentlich erleichtert, ohne dabei jedoch die Überführung der laufenden Materialbahn auf einen neuen Wickelkern negativ zu beeinflussen.

Auch kann das Initialtrennstück als ein vorzugsweise leicht lösbarer Teil eines Trägers ausgebildet sein.

Alternativ kann das Initialtrennstück vor dem Einbringen zwischen die Materialbahn und die Wickelwalze mittels einer relativ leicht lösbaren Verbindung auf mindestens einem Träger angebracht werden, wobei der mindestens eine Träger nach Verlassen des Nips idealerweise weder mit dem neuen Bahnanfang noch mit dem neuen Wickelkern mitgeführt wird.

Damit zwei neue Bahnanfänge vorzugsweise definiert gebildet werden, wird das Initialtrennstück mit Mitteln zum Stanzen, Schneiden, Perforieren oder Prägen der Materialbahn versehen, mit denen spätestens am Ablaufpunkt der Materialbahn von dem neuen Wickelkern die Materialbahn derart geschwächt oder gar durchtrennt wird.

Das Initialtrennstück wird in weiterer Ausführung der Erfindung mittels mindestens einer Abgabeeinrichtung im wesentlichen direkt zwischen die Materialbahn und die Wickelwalze eingebracht.

Dabei wird das Initialtrennstück bei einer von der Materialbahn nicht umschlungenen Wickelwalze mittels mindestens einer Abgabeeinrichtung im wesentlichen direkt in den Nip eingebracht oder es wird mittels mindestens einer Abgabeeinrichtung indirekt zwischen die Materialbahn und die Wickelwalze eingebracht oder es wird zunächst unterseitig auf die Materialbahn aufgebracht wird und danach mittels der Materialbahn zwischen die Materialbahn und die Wickelwalze eingebracht oder es wird zunächst bei temporärer Verbindung auf die Mantelfläche der Wickelwalze aufgebracht und danach mittels der Wickelwalze zwischen die Materialbahn und die Wickelwalze eingebracht, wobei die temporäre Verbindung mittels mindestens einer Klebefläche, mittels elektrostatischer Kräfte, mittels magnetischer Kräfte, mittels Vakuumbeaufschlagung der Wickelwalze, mittels Klettverschluss oder mittels mindestens einer Saugknopfkoppelung hergestellt wird.

Alle diese genannten Einbringungsorte und -möglichkeiten haben das Ziel einer möglichst schnellen und prozesssicheren Überführung der laufenden Materialbahn auf einen neuen Wickelkern.

In vorteilhafter Weise werden die Breiten der auf den neuen Wickelkern überführten Bahnanfänge mittels einer zweiten Trenneinrichtung derart vergrößert, dass die gesamte Materialbahn auf den neuen Wickelkern überführt wird. Dabei wird die zweite Trenneinrichtung in einer zur Materialbahn etwa parallelen Ebene relativ zur Materialbahn bewegt, vorzugsweise zumindest im Wesentlichen senkrecht zur Laufrichtung der Materialbahn, dass schräge Trennlinien erzeugt werden. Mittels dieser Ausgestaltungen wird eine verkürzte Zeitdauer für das Überführen einer laufenden Materialbahn auf einen neuen Wickelkern erreicht, wodurch die dabei zwangsläufig anfallende Ausschussmenge reduziert wird. Durch die am Wickelanfang gegebene Symmetrie wird auch ein im Allgemeinen unerwünschter konischer Wickelaufbau vermieden.

Im Hinblick auf eine schnelle und prozesssichere Überführung der laufenden Materialbahn auf einen neuen Wickelkern wird spätestens am Ablaufpunkt der Materialbahn von dem neuen Wickelkern zumindest ein Teil der Materialbahn durch das Initialtrennstück im wesentlichen vollständig durchgetrennt. Dabei wird vorzugsweise spätestens am Ablaufpunkt der Materialbahn von dem neuen Wickelkern zumindest ein Teil der Materialbahn entlang einer von dem lnitialtrennstück vorgegebenen Trennkontur im Wesentlichen vollständig durchgetrennt.

Die Aufgabe wird erfindungsgemäß bei einer Wickelmaschine dadurch gelöst, dass eine erste Trenneinrichtung zur Erzeugung mindestens einer Öffnung, insbesondere eines Schlitzes oder einer Einbringfläche, im Bereich der Materialbahn angeordnet ist und dass mindestens eine Abgabeeinrichtung zum Einbringen mindestens eines Initialtrennstücks zumindest in den von der Materialbahn nicht überdeckten Bereich der Öffnung und zwischen die Materialbahn und die Wickelwalze derart angeordnet ist, dass das Initialtrennstück im wesentlichen direkt oder indirekt zwischen die Materialbahn und die Wickelwalze einbringbar ist.

Hierbei werden die bereits für das erfindungsgemäße Verfahren angegebenen Vorteile erzielt.

In weiteren Ausgestaltungen der Erfindung sind die Abgabeeinrichtungen derart angeordnet, dass das Initialtrennstück zunächst unterseitig auf die Materialbahn aufgebracht wird und danach mittels der Materialbahn zwischen die Materialbahn und die Wickelwalze einbringbar ist oder dass das Initialtrennstück zunächst bei temporärer Verbindung auf die Mantelfläche der Wickelwalze aufgebracht wird und danach mittels der Wickelwalze zwischen die Materialbahn und die Wickelwalze einbringbar ist. Diese Ausgestaltungen ermöglichen die Anpassung der Wickelmaschine an jeden erdenkbaren Anwendungsfall bei hoher Prozesssicherheit und einem guten Kosten-Nutzen-Verhältnis.

In vorteilhafter Ausführung weist das Initialtrennstück in dem von der Materialbahn sowohl überdeckten als auch nicht überdeckten Bereich mindestens einen adhäsiven Bereich auf. Hierdurch wird die Möglichkeit geschafften, dass das Initialtrennstück sowohl mit der Materialbahn als auch mit der Mantelfläche des neuen Wickelkerns eine ideale Verbindung eingeht.

Das Initialtrennstück weist in dem von der Materialbahn überdeckten Bereich mindestens eine Trennkontur auf, welche vorzugsweise weder in Laufrichtung noch quer zur Laufrichtung der Materialbahn ausgebildet ist. Diese Trennkontur begünstigt den eigentlichen Trennvorgang und erhöht somit die Prozesssicherheit für das Überführen der laufenden Materialbahn auf einen neuen Wickelkern.

Weiterhin weist das Initialtrennstück in idealer Weise eine Dicke im Bereich von 0,5 mm bis 0,05 mm, vorzugsweise im Bereich von 0,25 mm bis 0,1 mm, auf, ist als ein Formstück aus einem Kunststoff, einem Metall, einem textilen Werkstoff, einem reißfesten Faserstoff, insbesondere Papier, oder aus mindestens einer Werkstoffkombination ausgebildet, ist als ein Teil eines Trägers ausgebildet und/oder ist vor dem Einbringen zwischen die Materialbahn und die Wickelwalze mittels einer relativ leicht lösbaren Verbindung auf mindestens einem Träger angebracht. Auch diese genannten möglichen Eigenschaften des Initialtrennstücks begünstigen den eigentlichen Trennvorgang und erhöhen somit die Prozesssicherheit für das Überführen der laufenden Materialbahn auf einen neuen Wickelkern.

Erfindungsgemäß sind die erste und/oder die zweite Trenneinrichtung im Bereich der Wickelwalze und/oder in Laufrichtung der Materialbahn vor der Wickelwalze im Bereich eines freien Laufwegs und/oder in Laufrichtung der Materialbahn in einem Bereich, in dem die Materialbahn mindestens eine der Wickelwalze vorgelagerten Walzen berührt, angeordnet.
Weiterhin sind die erste und/oder die zweite Trenneinrichtung oberseitig und/oder unterseitig der Materialbahn angeordnet und sie sind in einer gemeinsamen Baugruppe mit vorzugsweise gemeinsamen Bauteilen angeordnet.

Auch diese Ausgestaltungen hinsichtlich der Anordnungen der ersten und der zweiten Trenneinrichtung ermöglichen die Anpassung der Wickelmaschine an jeden erdenkbaren Anwendungsfall bei hoher Prozesssicherheit und einem guten Kosten-Nutzen-Verhältnis.

Hinsichtlich kurzen Überführungszeiten der laufenden Materialbahn auf einen neuen Wickelkern ist die zweite Trenneinrichtung in den Bereichen der Materialbahn angeordnet, welche nicht Bestandteil der Bahnanfänge sind und zu trennen sind.

Allgemein sind als Trenneinrichtung mindestens zwei vorzugsweise voneinander unabhängige Schneidelemente mit einem jeweiligen Strahl hoher Energiedichte, insbesondere ein Wasserstrahl- oder Laserstrahl-Schneidelement, vorgesehen. Derartige Schneidelemente haben sich in der Praxis bereits vielfach in vielerlei Hinsicht bewährt.

Unter prozesstechnologischen Aspekten bildet das Initialtrennstück die letzte Einrichtung und/oder das letzte Element - in Laufrichtung der Materialbahn gesehen - zum Trennen und/oder zum Überführen der Materialbahn auf den neuen Wickelkern.

Weitere Merkmale und Vorteile der Erfindung ergeben sich aus den Unteransprüchen und der nachfolgenden Beschreibung bevorzugter Ausführungsbeispiele unter Bezugnahme auf die Zeichnung.

Es zeigen
- Figur 1:: eine schematisierte und perspektivisch dargestellte Wickelmaschine gemäß dem Stand der Technik;
- Figuren 2 bis 4:: schematisierte und perspektivische Darstellungen einer Wickelmaschine gemäß einer ersten erfindungsgemäßen Ausführungsform;
- Figur 5:: eine erfindungsgemäße Ausführungsform der Wickelmaschine in schematisierter Seitenansicht;
- Figur 6:: eine schematisierte und perspektivische Darstellung einer der möglichen Ausführungsformen des erfindungsgemäßen In itiaftrennstücks;
- Figur 7:: eine schematisierte Seitenansicht einer Wickelmaschine während des Aufführens der Materialbahn auf einen neuen Wickelkern, beispielsweise nach einem Abriss; und
- Figuren 8 und 9:: schematisierte Seitenansichten zweier unterschiedlichen Wickelmaschinen während des Aufführens der Materialbahn auf einen neuen Wickelkern während eines Rollenwechsels.

Einige in der nachfolgenden Beschreibung verwendete Begriffe werden folgendermaßen definiert:

Eine Trenneinrichtung ist eine Einrichtung, die mindestens ein Schneidelement aufweist, mit dem mindestens eine Trennung oder Schwächung einer Materialbahn erzielbar ist.

Eine Quertrenneinrichtung ist eine Einrichtung, die mindestens ein Schneidelement aufweist, mit dem mindestens eine, in ihrer Position quer zur Laufrichtung einer Materialbahn gesehen, veränderbare Trennung oder Schwächung der Materialbahn erzielbar ist.

Ein Nip ist ein Bereich einer Wickelwalze, mit welchem diese einen Einfluss auf eine Wickelrolle oder einen neuen Wickelkern ausüben kann.

Ein Nip zwischen der Wickelwalze und dem neuen Wickelkern ist im Sinne dieser Erfindung auch dann gegeben, wenn diese einen zum Herstellen einer Verbindung zwischen einem Initialtrennstück und dem neuen Wickelkern geeigneten Spalt bilden.

Eine Initialumdrehung ist die erste Vollumdrehung eines neuen Wickelkerns nach einer erfolgten Verbindung zwischen einem Initialtrennstück und einem neuen Wickelkern.

Die Figur 1 zeigt eine schematisierte und perspektivisch dargestellte Wickelmaschine 1 gemäß dem Stand der Technik. Eine derartige Wickelmaschine ist beispielsweise aus der PCT-Offenlegungsschrift WO 98/52858 A1 (≡ EP 0 912 435 A1; US 6,129,305 A) oder den bereits erwähnten Schriften EP 0 543 788 A1, DE 35 15 519 C2 oder US 4,445,646 A hinlänglich bekannt.

Die Wickelmaschine 1 umfasst unter anderem eine auch als Anpresstrommel oder als Tragtrommel bezeichnete Wickelwalze 2. Die Materialbahn 3 wird entweder aus einem hier nicht dargestellten Glättwerk/Kalander, Schlussgruppe einer Veredelungsmaschine oder einer hier ebenfalls nicht dargestellten Trockenpartie einer Papier- oder Kartonmaschine herausgeführt, umschlingt dann meistens eine ebenfalls nicht dargestellte Leit- oder Breitstreckwalze und läuft sodann in Laufrichtung L auf der Mantelfläche 4 der Wickelwalze 2 auf, umschlingt die Mantelfläche 4 der Wickelwalze 2 um einen gewissen Winkel ("Umschlingungswinkel") bis zum zwischen der Wickelwalze 2 und einer Wickelrolle 5 vorhandenen Nip N1 und wird schließlich auf die Wickelrolle 5 aufgewickelt. Wenn nunmehr die Wickelrolle 5 einen vorbestimmten Durchmesser D_{W} erreicht hat, wird ein neuer Wickelkern 6 (Leertambour) mittels einer nicht dargestellten Antriebseinrichtung vorbeschleunigt und in Kontakt mit der Wickelwalze 2 unter Ausbildung eines Nips N2 gebracht. Danach wird üblicherweise in die laufende Materialbahn 3 vor oder auf der Wickelwalze 2 mindestens eine Trennung 7 in mindestens einem Bahnrand 8 mittels mindestens einer bekannten Trenneinrichtung 9 angebracht, wodurch mindestens ein Überführstreifen 10 ausgebildet wird. Zum Überführen der gesamten Materialbahn 3 auf den neuen Wickelkern 6 wird der Überführstreifen 10 durchgetrennt und auf den neuen Wickelkern 6 überführt.

Viele Varianten eines derartigen Verfahrens zum Überführen einer laufenden Materialbahn auf einen neuen Wickelkern unter Ausbildung mindestens eines Überführstreifens sind unter anderem aus den eingangs genannten Schriften bekannt, jedoch bei keiner dieser Varianten ist zum Trennen des Überführstreifens und zum Aufführen des Überführstreifens auf den neuen Wickelkern das Einbringen mindestens eines Elementes auf der der Wickelwalze zugewandten Seite der Materialbahn vorgesehen.

Die Figuren 2 bis 4 zeigen schematisierte und perspektivische Darstellungen einer Wickelmaschine 1 gemäß einer ersten erfindungsgemäßen Ausführungsform, wobei der konstruktive Aufbau samt Regelungstechnik prinzipiell dem der Wickelmaschine 1 der Figur 1 entspricht, womit ein Bezug auf die Figur 1 genommen wird. Die Materialbahn 3 ist in transparenter Form dargestellt, so dass die darunter liegenden Bauteile und Baugruppen sichtbar werden.

Erfindungsgemäß ist nun vorgesehen, dass, wie in Figur 2 dargestellt, vorzugsweise in der Mitte M der Materialbahn 3 mindestens eine Öffnung 17, insbesondere ein Schlitz oder eine Einbringfläche 17.1, vorzugsweise mittels einer ersten Trenneinrichtung 9.1 erzeugt wird, dass im Bereich der Einbringfläche 17 mindestens ein Initialtrennstück 11 derart zwischen die Materialbahn 3 und die Wickelwalze 2 eingebracht wird, dass ein Bereich 11.1 des eingebrachten Initialtrennstücks 11 nicht von der Materialbahn 3 überdeckt wird, dass das Initialtrennstück 11 nach Erreichen eines von der Wickelwalze 2 und dem neuen Wickelkern 6 gebildeten Nips N2 zumindest vorübergehend in dem nicht überdeckten Bereich 11.1 mit dem neuen Wickelkern 6 verbunden wird, und dass spätestens am Ablaufpunkt Q der Materialbahn 3 von dem neuen Wickelkern 6 eine Trennung der Materialbahn 3 durch das Initialtrennstück 11 bewirkt und/oder ermöglicht wird, wodurch mindestens zwei neue, an das Initialtrennstück 11 und den neuen Wickelkern 6 gebundene Bahnanfänge gebildet werden.
Die mindestens eine Einbringfläche 17.1 wird vorzugsweise mittels der ersten Trenneinrichtung 9.1 durch Erzeugung mindestens eines Abführstreifens 18 erzeugt.

In weiterer, jedoch nicht dargestellter Ausgestaltung kann die Einbringfläche 17.1 auch im mittleren, zwischen den beiden Randbereichen 8.1 liegenden Bereich der Materialbahn 3 erzeugt werden. Auch kann mindestens eine Einbringfläche 17.1, vorzugsweise zwei Einbringflächen 17.1 in den beiden Randbereichen 8.1 der Materialbahn 3 erzeugt werden, wodurch das Überführen der Materialbahn 3 in vorteilhafter Weise beschleunigt werden kann.

Der mindestens eine eine Streifenbreite B_{S} im Bereich von 10 mm bis 250 mm, insbesondere von 25 mm bis 100 nm, aufweisende Abführstreifen 18 wird mittels einer ersten Trenneinrichtung 9.1 erzeugt und mittels mindestens einer einen Unterdruck von 0,01 bar bis 0,2 bar, vorzugsweise von 0,05 bar bis 0,1 bar, aufweisenden Abführeinrichtung 19 direkt nach seiner Erzeugung abgeführt. Diese Abführeinrichtung 19 kann im einfachsten Falle als ein gewöhnlicher Absaugschlauch ausgeführt sein. Am ablaufenden Trum der Abführeinrichtung 19 befindet sich vorteilhaft mindestens eine Schneideinrichtung, vorzugsweise eine Schneidkante, zum ein- und erstmaligen Trennen des Abführstreifens 18.

Im weiteren Ablauf des Verfahrens wird der von der Wickelwalze 2 und dem neuen Wickelkern 6 gebildete Nip N2 durch das Initialtrennstück 11 erreicht, in welchem das initialtrennstück 11 in dessen Bereich 11.1 mit dem neuen Wickelkern 6 zumindest vorübergehend und ausreichend fest mittels Mitteln verbunden wird, wobei mit diesen Mitteln eine Klebstoff-, Vulkanisations-, Klettverschluss-, Saugknopf-, Formschluss-, Reibschluss- oder Schweißverbindung oder eine magnetische oder elektrostatische Verbindung mit dem neuen Wickelkern 6 hergestellt wird.

Der Abführstreifen 18 wird, wie bereits erwähnt, durch eine erste Trenneinrichtung 9.1 hergestellt. Dabei kann der Schnittanfang der Trennlinien 9.11 des Abführstreifens 18 parallel, punktförmig und vergrößernd oder kreuzend und vergrößernd hergestellt werden. Da diese Art der Herstellung eines Schnittanfangs zum bekannten Stand der Technik zählt, wird an dieser Stelle nicht weiters darauf eingegangen. Vielmehr wird beispielsweise auf die bereits erwähnte europäische Patentanmeldung EP 0 543 788 A1 verwiesen.

Weiterhin ist die erste und/oder die zweite Trenneinrichtung 9.1, 9.2 in einer gemeinsamen Baugruppe mit vorzugsweise gemeinsamen Bauteilen, insbesondere einem gemeinsamen Träger, angeordnet.

Auch die Ausbildung lediglich einer Öffnung in Form eines Schnitts ist ausreichend, um die Voraussetzung für die Erzeugung einer genügend großen Fläche zur Einbringung eines Initialtrennstücks zu schaffen. Die genügend große Fläche kann beispielsweise mittels eines in den Schnitt eintauchenden Elements mit in Laufrichtung der Materialbahn spreizender Außenkontur oder mittels einer Führung der geschnittenen Materialbahn über eine Breitstreckwalze geschaffen werden.

In der Figur 3 ist das auf den neuen Wickelkern 6 überführte Initialtrennstück 11 mitsamt seinen beiden neuen Bahnanfängen während der Initialumdrehung explizit dargestellt.

Weiterhin ist klar ersichtlich, dass mittels einer zweiten Trenneinrichtung 9.2 mindestens zwei weitere Trennlinien 9.21, deren Abstand vorzugsweise kleiner als die Breite des Initialtrennstücks ist, erzeugt werden. Die Trennlinien 9.21 verlaufen anfänglich vorzugsweise parallel zueinander.

Die Figur 4 zeigt die Fortsetzung der Figur 3. Nunmehr werden die Breiten der auf den neuen Wickelkern 6 überführten Bahnanfänge mittels einer zweiten Trenneinrichtung 9.2 derart vergrößert, dass die gesamte Materialbahn 3 auf den neuen Wickelkern 6 überführt wird. Die Erzeugung des Überführstreifens 19 wird eingestellt, vorzugsweise durch Zusammenfahren der beiden Trennlinien 9.11 oder durch Abschaltung der ersten Trenneinrichtung 9.1.

Die zweite Trenneinrichtung 9.2 wird vorzugsweise in einer zur Materialbahn 3 etwa parallelen Ebene relativ zur Materialbahn 3 bewegt, vorzugsweise zumindest im wesentlichen senkrecht zur Laufrichtung L der Materialbahn 3, so dass schräge Trennlinien 9.21 erzeugt werden.

Die laufende Materialbahn 3 wurde nunmehr nahezu vollständig mittels der zweiten Trenneinrichtung 9.2 durchtrennt und im entsprechenden Maße auf den neuen Wickelkern 6 überführt.

Die Figur 5 zeigt eine erfindungsgemäße Ausführungsform der Wickelmaschine 1 in schematisierter Seitenansicht.

Das erfindungsgemäße Einbringen eines Initialtrennstücks 11 zwischen die Materialbahn 3 und die Wickelwalze 2 derart, dass ein Bereich des eingebrachten Initialtrennstücks 11 nicht von der Materialbahn 3 überdeckt wird, wird erfindungsgemäß mittels einer der Abgabeeinrichtungen 12, 12.1 oder 12.2 auf einem direkten oder indirekten Wege realisiert. Die Abgabeeinrichtung 12, 12.1 oder 12.2 weist beispielsweise die Form und die Funktion eines Papiermagazins eines Plotters oder eines Druckers mit Multi- oder Einzelblattabgabe auf.

In der bevorzugten Ausführungsform ist vorgesehen, dass die lediglich angedeutete Abgabeeinrichtung 12 derart angeordnet ist, dass das Initialtrennstück 11 zumindest in den von der Materialbahn 3 nicht überdeckten Bereich 11.1 der Öffnung 17 und im wesentlichen direkt zwischen die Materialbahn 3 und die Wickelwalze 2 einbringbar ist. Vorteilhaft bei dieser Anordnung ist neben der einfachen Ausgestaltung der Abgabeeinrichtung 12 und des Initialtrennstücks 11 auch die Geschwindigkeit, mit der das Initialtrennstück 11 einbringbar ist, die um ein Vielfaches geringer als die Materialbahngeschwindigkeit sein kann. Darüber hinaus kann auf eine besondere Führung des Initialtrennstücks 11 gänzlich verzichtet werden, da dieses auf dem Weg zum Nip N2 von der Materialbahn 3 und der Wickelwalze 2 ausreichend geführt wird.

Alternativ dazu kann die Abgabeeinrichtung 12.1 derart angeordnet werden, dass das Initialtrennstück 11 zunächst unterseitig auf die Materialbahn 3 aufbringbar ist und danach mittels der Materialbahn 3 zwischen die Materialbahn 3 und die Wickelwalze 2 einbringbar ist. Diese Variante bietet insbesondere bei eingeschränkten Platzverhältnissen eine gute Möglichkeit zum Einbringen des Initialtrennstücks 11. Die Abgabeeinrichtung 12.2 kann auch so angeordnet werden, dass das Initialtrennstück 11 zunächst bei temporärer Verbindung auf die Mantelfläche 4 der Wickelwalze 2 aufbringbar ist und danach mittels der Wickelwalze 2 zwischen die Materialbahn 3 und die Wickelwalze 2 einbringbar ist. Die temporäre Verbindung kann beispielsweise in Form einer Klebeverbindung ä la "Post it", oder bei einer besaugten Wickelwalze, die aus der deutschen Offenlegungsschrift DE 198 22 052 A1 bekannt wurde, mittels Vakuum ausgeführt sein. Außerdem besteht die Möglichkeit, eine geeignete Abgabeeinrichtung in der Verlängerung der Wickelwalze 2 vorzusehen, wie es üblicherweise bei den bekannten Seilscheiben der Fall ist. Jede dieser Varianten kann in Abhängigkeit von der Führung der Materialbahn 3, ihrer Eigenschaften und den Besonderheiten der Wickelmaschine vorteilhaft sein.

In weiterer, jedoch nicht dargestellter Ausgestaltung der Erfindung ist es auch möglich, dass die Abgabeeinrichtung in einem Bereich oberhalb der Materialbahn angebracht ist und das Initialtrennstück, wie bereits ausgeführt, zumindest in den von der Materialbahn nicht überdeckten Bereich der Öffnung und, direkt oder indirekt, zwischen die Materialbahn und den neuen Wickelkern einbringt. Dabei kann das Initialtrennstück dieselbe Kontur aufweisen, der adhäsive Bereich zwischen dem Initialtrennstück und der Materialbahn hingegen muss speziell, insbesondere hinsichtlich seiner Adhäsionswirkung, ausgebildet sein.

Die erste und/oder zweite Trenneinrichtung 9.1, 9.2 kann gemäß dem Stand der Technik oberseitig oder unterseitig der Materialbahn 3 vor dem Nip N2 angeordnet sein und mindestens ein Schneidelement, vorzugsweise ein Schneidelement mit einem Strahl hoher Energiedichte, insbesondere ein Wasserstrahl- oder Laserstrahl-Schneidelement aufweisen.

Nachdem keine eindeutig bevorzugte Anordnung der ersten und/oder zweiten Trenneinrichtung 9.1, 9.2 existiert, ergibt sich, wie aus der Figur 5 deutlich erkennbar, eine durchaus große Anzahl von Kombinationsmöglichkeiten in der Anordnung der Abgabeeinrichtung 12, 12.1, 12.2 und der ersten und/oder zweiten Trenneinrichtung 9.1, 9.2 mit der Wickelmaschine 1.

Aus der Figur 6 ist eine beispielhafte Ausführungsform des erfindungsgemäßen Initialtrennstücks 11 ersichtlich.

Im wesentlichen wird das Initialtrennstück 11, dessen Dicke D im Bereich von 0,5 mm bis 0,05 mm, vorzugsweise im Bereich von 0,25 mm bis 0,1 mm, liegt, als ein Formstück aus einem Kunststoff, einem Metall, einem textilen Werkstoff oder einem Faserstoff ausgebildet. Nachdem das Herstellen einer Verbindung zwischen dem Initialtrennstück 11 und dem neuen Wickelkern zu den wesentlichen Verfahrensschritten gehört, ist das Initialtrennstück 11 für diese Verbindung mit Mittel 15 versehen, wobei diese Mittel sich über ein, mehrere oder den gesamten Teil des Initialtrennstücks 11 erstrecken können. Alleine bei Klebstoffen steht ein praktisch unbegrenztes Spektrum an Mittel zur Verfügung, mit denen eine derartige Verbindung hergestellt werden kann. Unter dem Aspekt der Wiederverwendung der Wickelkerne werden insbesondere mit entfernbaren Klebemitteln, ähnlich Tesa-Powerstrip der Firma Beiersdorf, sehr gute Ergebnisse erzielt. Auch die Verwendung von Hot-Melts, die bei Umgebungstemperatur neutrale Klebeeigenschaften aufweisen und erst nach Erreichen einer bestimmten Temperatur verbindungsfähig werden, ist nicht nur in Hinsicht auf die automatisierte Handhabung und Zuführung der Initialtrennstücke zur Abgabeeinrichtung sehr interessant. So kann beispielsweise ein mit Hot-Melt kaschiertes Initialtrennstück, ähnlich der Einzelblattzufuhr eines handelsüblichen Printers, einfach und zuverlässig von einer Vorratskassette der eigentlichen Abgabeeinrichtung zugeführt und die gewünschten Klebeeigenschaften zum späteren Zeitpunkt durch Wärmezufuhr aktiviert werden. Auf diese Weise kann bei einem geeigneten, reaktiven Hot-Melt auch eine nur vorübergehende, mindestens für die Dauer einer Initialumdrehung bestehende Verbindung zwischen dem Initialtrennstück und dem neuen Wickelkern hergestellt werden. Vergleichbare Vorteile können durch die Verwendung von gekapselten Klebstoffen erreicht werden, die erst durch Ausübung eines bestimmten Druckes aktiviert werden. Die Aufzählung aller in Frage kommenden Verbindungsarten mit detaillierter Beschreibung der sich daraus ergebenden Vorteile ist für diese Erfindung nicht entscheidend und würde mit Sicherheit den Rahmen dieser Schrift sprengen. Aus diesem Grund soll nur noch allgemein darauf hingewiesen werden, dass diese Verbindung auch als Formschlussverbindung, insbesondere eine Klettverschlussverbindung, als Schweißverbindung, insbesondere eine thermische Schweißverbindung, oder als eine magnetische Verbindung ausgestaltet werden kann, damit das Initialtrennstück mit dem neuen Wickelkern verbunden wird und seine Aufgaben erfüllen kann,

Die Aufgabe des Initialtrennstücks besteht unter anderem in der Trennung des Überführstreifens und kann bei einer Vielzahl von Materialbahnen mittels einer als Trennkontur 13 ausgebildeten Kante durchgeführt werden. Ein neuer, an das Initialtrennstück 11 und den neuen Wickelkern gebundener Bahnanfang kann gebildet werden, indem der zwischen dem neuen Wickelkern und dem Initialtrennstück 11 eingeschlossene Überführstreifen durch das Initialtrennstück 11 im wesentlichen vollständig durch Reißen entlang der Trennkontur 13 getrennt wird. Um das Reißen progressiv und dadurch zuverlässig zu gestalten, kann die entsprechende Kante unter einem, auf das Reißverhalten der Materialbahn abgestimmten, Winkel ausgebildet werden. Verfahrensbedingt ist der neue Bahnanfang zwischen dem neuen Wickelkern und dem Initialtrennstück 11 eingeschlossen und damit bereits an diese gebunden. Zur Verbesserung der Bindung der neuen Bahnanfänge an das Initialtrennstück 11 kann dieses zusätzlich mit beispielsweise adhäsiven Bereichen 14 versehen werden, welcher auch zum indirekten Einbringen des Initialtrennstücks zwischen die Materialbahn und die Wickelwalze mittels einer Abgabeeinrichtung benutzt werden kann. Auf seiner Rückseite kann das Initialtrennstück 11 ebenfalls mit geeigneten, hier nicht dargestellten Mitteln versehen werden, mit denen eine temporäre Verbindung zwischen dem Initialtrennstück und der Wickelwalze hergestellt wird, wenn das Initialtrennstück mittels einer Abgabeeinrichtung indirekt zwischen den Überführstreifen und die Wickelwalze eingebracht wird.

Viele Nachteile des bekannten Stands der Technik werden vermieden, indem das Initialtrennstück 11 aus einem extrem dünnen Material ausgebildet wird. Erfindungsgemäß ist vorgesehen, dass das Initialtrennstück 11 vor dem Einbringen zwischen die nicht dargestellte Materialbahn und die ebenfalls nicht dargestellte Wickelwalze mittels einer relativ leicht lösbaren Verbindung auf mindestens einem Träger 16 angebracht wird, der nach Ausbildung der neuen, an das Initialtrennstück 11 und den neuen Wickelkern gebundenen Bahnanfänge mit dem neuen Wickelkern nicht mitgeführt wird. Der Vorteil eines als Verbundobjekt ausgebildeten Initialtrennstücks 11 besteht in der beinahe unbegrenzten Ausgestaltungsfreiheit seiner physikalischen und mechanischen Eigenschaften. So kann beispielsweise die Materialdicke nun ohne Rücksicht auf die mit ihr verbundene Steifigkeit des Initialtrennstücks verringert werden, denn die aus Prozessgründen erforderliche Steifigkeit kann durch den Träger 16 erreicht werden. Darüber hinaus kann der Träger 16 so ausgebildet werden, dass das Einbringen des Initialtrennstücks 11 zwischen die Materialbahn und die Wickelwalze mittels einer Abgabeeinrichtung automatisiert und absolut zuverlässig durchgeführt werden kann.

Das Initialtrennstück kann weiterhin als Verbundobjekt mit Mitteln zum Trennen der Materialbahn ausgestaltet werden, mit denen der neue Bahnanfang durch Stanzen, Schneiden, Pressen oder Prägen oder durch eine Kombination davon, unter Zuhilfenahme der im Nip herrschenden Kräfte oder durch zumindest eine vor dem Nip zusätzlich angeordnete, nicht dargestellte Hilfseinrichtung, ausgebildet wird. Beim Überführen von Materialbahnen, die ein definiertes Schmelzpunktverhalten aufweisen, wie beispielsweise Kunststoffbahnen, kann auch die Hitze zum Trennen der Materialbahn dadurch angewendet werden, dass das Initialtrennstück mit einem elektrischen Widerstandsdraht als Mittel zum Trennen ausgestaltet wird. Die zur Hitzeerzeugung notwendige Energie kann beispielsweise auf induktivem Wege, vorzugsweise unmittelbar vor dem Nip, mittels einer bekannten, hier nicht dargestellten Einrichtung berührungslos übertragen werden. Die relativ leicht lösbare Verbindung zwischen dem Initialtrennstück und dem Träger kann gelöst werden, beispielsweise sobald ein neuer, an das Initialtrennstück und den neuen Wickelkern gebundener Bahnanfang gebildet wird, wodurch der Träger gezielt nicht mit dem neuen Wickelkern mitgeführt wird. Hinsichtlich der Anwendung und Ausgestaltung dieser Mittel wird auf die deutsche Patentanmeldung DE ... vom 21.12.2001 des Anmelders (Aktenzeichen: PR11366 DE) verwiesen.

Aus den Figuren 7 bis 9 wird nicht nur der prinzipielle Unterschied zwischen dem Ablaufpunkt Q der Materialbahn 3 von dem neuen Wickelkern 6 und dem zwischen der Wickelwalze 2 und dem neuen Wickelkern 6 gebildeten Nip N2 deutlich, sondern auch die Tatsache, dass die Weiterführung der Materialbahn 3 nach dem Nip N2 keinen grundsätzlichen Einfluss auf das Verfahren hat und das Verfahren universell für alle in der Praxis etablierten Wickelmaschinen-Typen einsetzbar ist.

Die Figur 7 zeigt eine schematisierte Seitenansicht einer Wickelmaschine 1 beim Aufführen einer Materialbahn 3 auf einen neuen Wickelkern 6 in einem Zustand, der sporadisch beispielsweise nach einem Abriss der Materialbahn 3 entsteht. Üblicherweise wird dann die Wickelrolle aus der Wickelmaschine 1 entfernt und die Materialbahn 3 einem nicht dargestellten Auffangbehälter zugeführt. Nachdem der neue Wickelkern 6 von der Materialbahn 3 nicht umschlungen wird, ist der Ablaufpunkt Q der Materialbahn 3 von dem neuen Wickelkern 6 mit dem zwischen der Wickelwalze 2 und dem neuen Wickelkern 6 gebildeten Nip N2 identisch.

Die Figur 8 zeigt eine schematisierte Seitenansicht einer Wickelmaschine 1 beim Aufführen einer Materialbahn 3 auf einen neuen Wickelkern 6 während eines Rollenwechsels. Wenn die gemeinsam mit der Wickelwalze 2 den Nip N1 bildende Wickelrolle 5 einen vorbestimmten Durchmesser erreicht hat, wird die Materialbahn 3 ohne Unterbrechung des Herstellungsprozesses auf den neuen Wickelkern 6 aufgeführt. In dieser Anordnung ist der neue Wickelkern 6 von der Materialbahn 3 nicht umschlungen und der Ablaufpunkt Q mit dem Nip N2 identisch.

In der Figur 9, die eine schematisierte Seitenansicht einer Wickelmaschine 1 der alternativen Bauart beim Aufführen einer Materialbahn 3 auf einen neuen Wickelkern 6 während eines Rollenwechsels zeigt, wird der neue Wickelkern 6 von der Materialbahn 3 umschlungen, wodurch der Ablaufpunkt Q der Materialbahn 3 von dem neuen Wickelkern 6 mit dem zwischen der Wickelwalze 2 und dem neuen Wickelkern 6 gebildeten Nip N2 nicht identisch ist.

Zusammenfassend ist festzuhalten, dass durch die Erfindung ein Verfahren und eine Wickelmaschine der eingangs genannten Art geschaffen wird, die ein optimales Überführen einer laufenden Materialbahn auf einen neuen Wickelkern bei hoher Prozesssicherheit, Prozesseffizienz und günstigen Investitions- und Betriebskosten ermöglichen und die Nachteile des bekannten Stands der Technik gänzlich vermeiden. Darüber hinaus kann das Verfahren praktisch an allen bekannten Arten von Aufrollvorrichtungen und für ein breites Spektrum von Materialbahnen gleichermaßen angewendet werden.

### Bezugszeichenliste

- 1: Wickelmaschine
- 2: Wickelwalze
- 3: Materialbahn
- 4: Mantelfläche
- 5: Wickelrolle
- 6: Neuer Wickelkern (Leertambour)
- 7: Trennung
- 8: Bahnrand
- 8.1: Randbereich
- 9: Trenneinrichtung
- 9.1: Erste Trenneinrichtung
- 9.11: Trennlinie
- 9.2: Zweite Trenneinrichtung
- 9.21: Trennlinie
- 10: Überführstreifen
- 31: Initialtrennstück
- 11.1: Bereich (nicht überdeckt)
- 12, 12.1, 12.2: Abgabeeinrichtung
- 13: Trennkontur, Mittel zum Trennen
- 14: Adhäsiver Bereich
- 15: Mittel (Materialbahn)
- 16: Träger
- 17: Öffnung
- 17.1: Einbringfläche
- 18: Abführstreifen
- 19: Abführeinrichtung

- B_{S}: Streifenbreite
- D: Dicke (Initialtrennstück)
- D_{W}: Durchmesser (Wickelrolle)

- L: Laufrichtung (Pfeil)
- M: Mitte
- N1: Nip (Wickelwalze-Wickelrolle)
- N2: Nip (Wickelwalze-neuer Wickelkern)
- Q: Ablaufpunkt (Materialbahn)

## Patentansprüche

1. Verfahren zum Überführen einer laufenden Materialbahn (3), insbesondere einer Papier- oder Kartonbahn, auf einen neuen Wickelkern (6),
**dadurch gekennzeichnet,**
**dass** mindestens eine Öffnung (17), insbesondere ein Schlitz oder eine Einbringfläche (17.1), im Bereich der Materialbahn (3) vorzugsweise mittels einer ersten Trenneinrichtung (9.1) erzeugt wird,
**dass** im Bereich der Öffnung (17) mindestens ein Initialtrennstück (11) zwischen die Materialbahn (3) und eine Wickelwalze (2) derart eingebracht wird, dass ein Bereich (11.1) des eingebrachten Initialtrennstücks (11) nicht von der Materialbahn (3) überdeckt wird,
**dass** das Initialtrennstück (11) nach Erreichen eines von der Wickelwalze (2) und dem neuen Wickelkern (6) gebildeten Nips (N2) zumindest vorübergehend in dem nicht überdeckten Bereich (11.1) mit dem neuen Wickelkern (6) verbunden wird, und
**dass** spätestens am Ablaufpunkt (Q) der Materialbahn (3) von dem neuen Wickelkern (6) eine Trennung der Materialbahn (3) durch das Initialtrennstück (11) bewirkt und/oder ermöglicht wird, wodurch mindestens zwei neue, an das Initialtrennstück (11) und den neuen Wickelkern (6) gebundene Bahnanfänge gebildet werden.

2. Verfahren nach Anspruch 1,
**dadurch gekennzeichnet,**
**dass** die Einbringfläche (17.1) im Bereich der Materialbahn (3) vorzugsweise mittels einer ersten Trenneinrichtung (9.1) durch Erzeugung mindestens eines Abführstreifens (18) erzeugt wird.

3. Verfahren nach Anspruch 1 oder 2,
**dadurch gekennzeichnet,**
**dass** die Einbringfläche (17.1) in der Mitte (M) der Materialbahn (3) erzeugt wird.

4. Verfahren nach Anspruch 1 oder 2,
**dadurch gekennzeichnet,**
**dass** mindestens eine Einbringfläche (17.1) im mittleren, zwischen den beiden Randbereichen (8.1) liegenden Bereich der Materialbahn (3) erzeugt wird.

5. Verfahren nach Anspruch 1 oder 2,
**dadurch gekennzeichnet,**
**dass** mindestens eine Einbringfläche (17.1), vorzugsweise zwei Einbringflächen (17.1) in den beiden Randbereichen (8.1) der Materialbahn (3) erzeugt wird bzw. werden.

6. Verfahren nach einem der vorhergehenden Ansprüche,
**dadurch gekennzeichnet,**
**dass** der mindestens eine eine Streifenbreite (B_{S}) im Bereich von 10 mm bis 250 mm, insbesondere von 25 mm bis 100 nm, aufweisende Abführstreifen (18) mittels einer ersten Trenneinrichtung (9.1) erzeugt wird.

7. Verfahren nach einem der vorhergehenden Ansprüche,
**dadurch gekennzeichnet,**
**dass** der Abführstreifen (18) mittels mindestens einer einen Unterdruck von 0,01 bar bis 0,2 bar, vorzugsweise von 0,05 bar bis 0,1 bar, aufweisenden Abführeinrichtung (19) direkt nach seiner Erzeugung abgeführt wird.

8. Verfahren nach einem der vorhergehenden Ansprüche,
**dadurch gekennzeichnet,**
**dass** ein Initialtrennstück (11) verwendet wird, welches in dem von der Materialbahn (3) nicht überdeckten Bereich (11.1) mit Mitteln (15) versehen ist, mit denen spätestens bei Erreichen des von der Wickelwalze (2) und dem neuen Wickelkern (6) gebildeten Nips (N2) durch das Initialtrennstück (11), eine zumindest vorübergehende, ausreichend feste Verbindung zwischen dem Initialtrennstück (11) und dem neuen Wickelkern (6) hergestellt wird.

9. Verfahren nach Anspruch 8,
**dadurch gekennzeichnet,**
**dass** mit diesen Mitteln (15) eine Klebstoff-, Vulkanisations-, Klettverschluss-, Saugknopf-, Formschluss-, Reibschluss- oder Schweißverbindung oder eine magnetische oder elektrostatische Verbindung mit dem neuen Wickelkern (6) hergestellt wird.

10. Verfahren nach einem der vorhergehenden Ansprüche,
**dadurch gekennzeichnet,**
**dass** ein Initialtrennstück (11) verwendet wird, welches in dem von der Materialbahn (3) überdeckten Bereich mindestens einen adhäsiven Bereich aufweist, um mindestens eine vorübergehende Verbindung zwischen der Materialbahn (3) beziehungsweise zwischen dem neuen Bahnanfang und dem Initialtrennstück (11) herzustellen.

11. Verfahren nach einem der vorhergehenden Ansprüche,
**dadurch gekennzeichnet,**
**dass** ein Initialtrennstück (11) mit einer Dicke (D) im Bereich von 0,5 mm bis 0,05 mm, vorzugsweise im Bereich von 0,25 mm bis 0,1 mm, verwendet wird.

12. Verfahren nach einem der vorhergehenden Ansprüche,
**dadurch gekennzeichnet,**
**dass** ein als ein Formstück ausgebildetes Initialtrennstück (11) verwendet wird, welches aus einem Kunststoff, einem Metall, einem textilen Werkstoff, einem reißfesten Faserstoff, insbesondere Papier, oder mindestens einer Werkstoffkombination besteht.

13. Verfahren nach einem der vorhergehenden Ansprüche,
**dadurch gekennzeichnet,**
**dass** das Initialtrennstück (11) als ein vorzugsweise leicht lösbarer Teil eines Trägers (16) ausgebildet wird.

14. Verfahren nach einem der Ansprüche 1 bis 12,
**dadurch gekennzeichnet,**
**dass** das Initialtrennstück (11) vor dem Einbringen zwischen die Materialbahn (3) und die Wickelwalze (2) mittels einer relativ leicht lösbaren Verbindung auf mindestens einem Träger (16) angebracht wird.

15. Verfahren nach Anspruch 13 oder 14,
**dadurch gekennzeichnet,**
**dass** der mindestens eine Träger (16) nach Verlassen des Nips (N2) weder mit dem neuen Bahnanfang noch mit dem neuen Wickelkern (6) mitgeführt wird.

16. Verfahren nach einem der vorhergehenden Ansprüche,
**dadurch gekennzeichnet,**
**dass** das Initialtrennstück (11) mit Mitteln (13.1) zum Stanzen, Schneiden, Perforieren oder Prägen der Materialbahn (3) versehen wird, mit denen spätestens am Ablaufpunkt (Q) der Materialbahn (3) von dem neuen Wickelkern (6) die Materialbahn (3) derart geschwächt oder gar durchtrennt wird, so dass zwei neue Bahnanfänge vorzugsweise definiert gebildet werden.

17. Verfahren nach einem der vorhergehenden Ansprüche,
**dadurch gekennzeichnet,**
**dass** das Initialtrennstück (11) mittels mindestens einer Abgabeeinrichtung (12) im wesentlichen direkt zwischen die Materialbahn (3) und die Wickelwalze (2) eingebracht wird.

18. Verfahren nach Anspruch 17,
**dadurch gekennzeichnet,**
**dass** das Initialtrennstück (11) bei einer von der Materialbahn (3) nicht umschlungenen Wickelwalze (2) mittels mindestens einer Abgabeeinrichtung (12) im wesentlichen direkt in den Nip (N2) eingebracht wird.

19. Verfahren nach einem der Ansprüche 1 bis 16,
**dadurch gekennzeichnet,**
**dass** das Initialtrennstück (11) mittels mindestens einer Abgabeeinrichtung (12.1, 12.2) indirekt zwischen die Materialbahn (3) und die Wickelwalze (2) eingebracht wird.

20. Verfahren nach Anspruch 19,
**dadurch gekennzeichnet,**
**dass** das Initialtrennstück (11) zunächst unterseitig auf die Materialbahn (3) aufgebracht wird und danach mittels der Materialbahn (3) zwischen die Materialbahn (3) und die Wickelwalze (2) eingebracht wird.

21. Verfahren nach Anspruch 19,
**dadurch gekennzeichnet,**
**dass** das Initialtrennstück (11) zunächst bei temporärer Verbindung auf die Mantelfläche (4) der Wickelwalze (2) aufgebracht wird und danach mittels der Wickelwalze (2) zwischen die Materialbahn (3) und die Wickelwalze (2) eingebracht wird.

22. Verfahren nach Anspruch 21,
**dadurch gekennzeichnet,**
**dass** die temporäre Verbindung mittels mindestens einer Klebefläche, mittels elektrostatischer Kräfte, mittels magnetischer Kräfte, mittels Vakuumbeaufschlagung der Wickelwalze (2), mittels Klettverschluss oder mittels mindestens einer Saugknopfkoppelung hergestellt wird.

23. Verfahren nach einem der vorhergehenden Ansprüche,
**dadurch gekennzeichnet,**
**dass** die Breiten der auf den neuen Wickelkern (6) überführten Bahnanfänge mittels einer zweiten Trenneinrichtung (9.2) derart vergrößert werden, dass die gesamte Materialbahn (3) auf den neuen Wickelkern (6) überführt wird.

24. Verfahren nach Anspruch 23,
**dadurch gekennzeichnet,**
**dass** die zweite Trenneinrichtung (9.2) in einer zur Materialbahn (3) etwa parallelen Ebene relativ zur Materialbahn (3) bewegt wird.

25. Verfahren nach Anspruch 23 oder 24,
**dadurch gekennzeichnet,**
**dass** die zweite Trenneinrichtung (9.2) zumindest im wesentlichen senkrecht zur Laufrichtung (L) der Materialbahn (3) bevorzugt derart bewegt wird, dass schräge Trennlinien (9.21) erzeugt werden.

26. Verfahren nach einem der vorhergehenden Ansprüche,
**dadurch gekennzeichnet,**
**dass** spätestens am Ablaufpunkt (Q) der Materialbahn (3) von dem neuen Wickelkern (6) zumindest ein Teil der Materialbahn (3) durch das lnitialtrennstück (11) im wesentlichen vollständig durchgetrennt wird.

27. Verfahren nach einem der vorhergehenden Ansprüche,
**dadurch gekennzeichnet,**
**dass** spätestens am Ablaufpunkt (Q) der Materialbahn (3) von dem neuen Wickelkern (6) zumindest ein Teil der Materialbahn (3) entlang einer von dem Initialtrennstück (11) vorgegebenen Trennkontur (13) im wesentlichen vollständig durchgetrennt wird.

28. Verfahren nach einem der vorhergehenden Ansprüche,
**dadurch gekennzeichnet,**
**dass** durch das Initialtrennstück (11) die letzte Einrichtung und/oder das letzte Element - in Laufrichtung (L) der Materialbahn (3) gesehen - zum Trennen und/oder zum Überführen der Materialbahn (3) auf einen neuen Wickelkern (6) gebildet wird.

29. Wickelmaschine (1) zur Durchführung eines Verfahrens nach zumindest einem der vorhergehenden Ansprüche,
**dadurch gekennzeichnet,**
**dass** eine erste Trenneinrichtung (9.1) zur Erzeugung mindestens einer Öffnung (17), insbesondere eines Schlitzes oder einer Einbringfläche (17.1), im Bereich der Materialbahn (3) angeordnet ist und
**dass** mindestens eine Abgabeeinrichtung (12) zum Einbringen mindestens eines lnitialtrennstücks (11) zumindest in den von der Materialbahn (3) nicht überdeckten Bereich (11.1) der Öffnung (17) und zwischen die Materialbahn (3) und die Wickelwalze (2) derart angeordnet ist, dass das lnitialtrennsfiück (11) im wesentlichen direkt zwischen die Materialbahn (3) und die Wickelwalze (2) einbringbar ist.

30. Wickelmaschine (1) zur Durchführung eines Verfahrens nach zumindest einem der vorhergehenden Ansprüche 1 bis 28,
**dadurch gekennzeichnet,**
**dass** eine erste Trenneinrichtung (9.1) zur Erzeugung mindestens einer Öffnung (17), insbesondere eines Schlitzes oder einer Einbringfläche (17.1), im Bereich der Materialbahn (3) angeordnet ist und
**dass** mindestens eine Abgabeeinrichtung (12.1, 12.2) zum Einbringen mindestens eines Initialtrennstücks (11) zumindest in den von der Materialbahn (3) nicht überdeckten Bereich (11.1) der Öffnung (17) und zwischen die Materialbahn (3) und die Wickelwalze (2) derart angeordnet ist, dass das Initialtrennstück (11) indirekt zwischen die Materialbahn (3) und die Wickelwalze (2) einbringbar ist.

31. Wickelmaschine (1) nach Anspruch 30,
**dadurch gekennzeichnet,**
**dass** die Abgabeeinrichtung (12.1) derart angeordnet ist, dass das Initialtrennstück (11) zunächst unterseitig auf die Materialbahn (3) aufgebracht wird und danach mittels der Materialbahn (3) zwischen die Materialbahn (3) und die Wickelwalze (2) einbringbar ist.

32. Wickelmaschine (1) nach Anspruch 30,
**dadurch gekennzeichnet,**
**dass** die Abgabeeinrichtung (12.2) derart angeordnet ist, dass das Initialtrennstück (11) zunächst bei temporärer Verbindung auf die Mantelfläche (4) der Wickelwalze (2) aufgebracht wird und danach mittels der Wickelwalze (2) zwischen die Materialbahn (3) und die Wickelwalze (2) einbringbar ist.

33. Wickelmaschine (1) nach einem der Ansprüche 29 bis 32,
**dadurch gekennzeichnet,**
**dass** das Initialtrennstück (11) in dem von der Materialbahn (3) nicht überdeckten Bereich (11.1) mindestens einen adhäsiven Bereich (14) aufweist.

34. Wickelmaschine (1) nach einem der Ansprüche 29 bis 33,
**dadurch gekennzeichnet,**
**dass** das Initialtrennstück (11) in dem von der Materialbahn (3) überdeckten Bereich mindestens einen adhäsiven Bereich aufweist.

35. Wickelmaschine (1) nach einem der Ansprüche 29 bis 34,
**dadurch gekennzeichnet,**
**dass** das Initialtrennstück (11) in dem von der Materialbahn (3) überdeckten Bereich mindestens eine Trennkontur (13) aufweist.

36. Wickelmaschine (1) nach Anspruch 35,
**dadurch gekennzeichnet,**
**dass** die Trennkontur (13) weder in Laufrichtung (L) noch quer zur Laufrichtung (L) der Materialbahn (3) ausgebildet ist.

37. Wickelmaschine (1) nach einem der vorhergehenden Ansprüche 29 bis 36,
**dadurch gekennzeichnet,**
**dass** das Initialtrennstück (11) eine Dicke (D) im Bereich von 0,5 mm bis 0,05 mm, vorzugsweise im Bereich von 0,25 mm bis 0,1 mm, aufweist.

38. Wickelmaschine (1) nach einem der Ansprüche 29 bis 37,
**dadurch gekennzeichnet,**
**dass** das Initialtrennstück (11) als ein Formstück aus einem Kunststoff, einem Metall, einem textilen Werkstoff, einem reißfesten Faserstoff, insbesondere Papier, oder aus mindestens einer Werkstoffkombination ausgebildet ist.

39. Wickelmaschine (1) nach einem der Ansprüche 29 bis 38,
**dadurch gekennzeichnet,**
**dass** das Initialtrennstück (11) als ein Teil eines Trägers (16) ausgebildet ist.

40. Wickelmaschine (1) nach einem der Ansprüche 29 bis 39,
**dadurch gekennzeichnet,**
**dass** das Initialtrennstück (11) vor dem Einbringen zwischen die Materialbahn (3) und die Wickelwalze (2) mittels einer relativ leicht lösbaren Verbindung auf mindestens einem Träger (16) angebracht ist.

41. Wickelmaschine (1) nach einem der Ansprüche 29 bis 40,
**dadurch gekennzeichnet,**
**dass** die erste und/oder die zweite Trenneinrichtung (9.1, 9.2) im Bereich der Wickelwalze (2) angeordnet sind.

42. Wickelmaschine (1) nach einem der Ansprüche 29 bis 40,
**dadurch gekennzeichnet,**
**dass** die erste und/oder die zweite Trenneinrichtung (9.1, 9.2) in Laufrichtung (L) der Materialbahn (3) vor der Wickelwalze (2) im Bereich eines freien Laufwegs angeordnet sind.

43. Wickelmaschine (1) nach einem der Ansprüche 29 bis 40,
**dadurch gekennzeichnet,**
**dass** die erste und/oder die zweite Trenneinrichtung (9.1, 9.2) in Laufrichtung (L) der Materialbahn (3) in einem Bereich angeordnet sind, in dem die Materialbahn (3) mindestens eine der Wickelwalze (2) vorgelagerten Walzen berührt.

44. Wickelmaschine (1) nach einem der Ansprüche 29 bis 43,
**dadurch gekennzeichnet,**
**dass** die erste und/oder die zweite Trenneinrichtung (9.1, 9.2) oberseitig der Materialbahn (3) angeordnet sind.

45. Wickelmaschine (1) nach einem der Ansprüche 29 bis 43,
**dadurch gekennzeichnet,**
**dass** die erste und/oder die zweite Trenneinrichtung (9.1, 9.2) unterseitig der Materialbahn (3) angeordnet sind.

46. Wickelmaschine (1) nach einem der Ansprüche 29 bis 45,
**dadurch gekennzeichnet,**
**dass** die erste und/oder die zweite Trenneinrichtung (9.1, 9.2) in einer gemeinsamen Baugruppe mit vorzugsweise gemeinsamen Bauteilen angeordnet sind.

47. Wickelmaschine (1) nach einem der Ansprüche 29 bis 46,
**dadurch gekennzeichnet,**
**dass** die zweite Trenneinrichtung (9.2) in den Bereichen der Materialbahn (3) angeordnet ist, welche nicht Bestandteil der Bahnanfänge sind und zu trennen sind.

48. Wickelmaschine (1) nach einem der Ansprüche 29 bis 47,
**dadurch gekennzeichnet,**
**dass** als Trenneinrichtung (9.1, 9.2) mindestens zwei vorzugsweise voneinander unabhängige Schneidelemente mit einem jeweiligen Strahl hoher Energiedichte, insbesondere ein Wasserstrahl- oder Laserstrahl-Schneidelement, vorgesehen sind.

49. Wickelmaschine (1) nach einem der Ansprüche 29 bis 48,
**dadurch gekennzeichnet,**
**dass** das Initialtrennstück (11) die letzte Einrichtung und/oder das letzte Element - in Laufrichtung (L) der Materialbahn (3) gesehen - zum Trennen und/oder zum Überführen der Materialbahn (3) auf den neuen Wickelkern (6) bildet.

## Claims

1. Method of transferring a moving web (3), in particular a paper or board web, to a new core (6),
**characterized**
**in that** at least one opening (17), in particular a slit or an introduction area (17.1), is produced in the region of the web (3), preferably by means of a first cutting device (9.1),
**in that**, in the region of the opening (17), at least one initial cutting piece (11) is introduced between the web (3) and a winding roll (2) in such a way that a region (11.1) of the initial cutting piece (11) introduced is not covered by the web (3),
**in that**, after reaching a nip (N2) formed by the winding roll (2) and the new core (6), the initial cutting piece (11) is connected to the new core (6), at least temporarily, in the uncovered region (11.1), and
**in that**, at the latest at the point (Q) at which the web (3) runs off the new core (6), cutting of the web (3) is effected and/or made possible by the initial cutting piece (11), as a result of which at least two new web starts bonded to the initial cutting piece (11) and the new core (6) are formed.

2. Method according to Claim 1, **characterized in that** the introduction area (17.1) in the region of the web (3) is preferably produced by means of a first cutting device (9.1) by producing at least one removal strip (18).

3. Method according to Claim 1 or 2, **characterized in that** the introduction area (17.1) is produced in the centre (M) of the web (3) .

4. Method according to Claim 1 or 2, **characterized in that** at least one introduction area (17.1) is produced in the central region of the web (3), lying between the two edge regions (8.1).

5. Method according to Claim 1 or 2, **characterized in that** at least one introduction area (17.1), preferably two introduction areas (17.1), is or are produced in the two edge regions (8.1) of the web (3).

6. Method according to one of the preceding claims, **characterized in that** the at least one removal strip (18), having a strip width (B_{S}) in the range from 10 mm to 250 mm, in particular from 25 mm to 100 mm, is produced by means of a first cutting device (9.1).

7. Method according to one of the preceding claims, **characterized in that**, directly after its production, the removal strip (18) is removed by means of at least one removal device (19) having a vacuum of 0.01 bar to 0.2 bar, preferably of 0.05 bar to 0.1 bar.

8. Method according to one of the preceding claims, **characterized in that** use is made of an initial cutting piece (11) which, in the region (11.1) not covered by the web (3), is provided with means (15) with which, at the latest when the initial cutting piece (11) reaches the nip (N2) formed by the winding roll (2) and the new core (6), an at least temporary, sufficiently strong connection between the initial cutting piece (11) and the new core (6) is produced.

9. Method according to Claim 8, **characterized in that**, using these means (15), an adhesive, vulcanization, touch-and-close, suction-stud, form-fitting, frictional-fitting or welded connection or a magnetic or electrostatic connection to the new core (6) is produced.

10. Method according to one of the preceding claims, **characterized in that** use is made of an initial cutting piece (11) which, in the region covered by the web (3), has at least one adhesive region in order to produce at least a temporary connection between the web (3) or between the new web start and the initial cutting piece (11).

11. Method according to one of the preceding claims, **characterized in that** use is made of an initial cutting piece (11) with a thickness (D) in the range from 0.5 mm to 0.05 mm, preferably in the range from 0.25 mm to 0.1 mm.

12. Method according to one of the preceding claims, **characterized in that** use is made of an initial cutting piece (11) formed as a moulding which consists of a plastic, a metal, a textile material, a tear-resistant fibrous material, in particular paper, or at least one material combination.

13. Method according to one of the preceding claims, **characterized in that** the initial cutting piece (11) is formed as a preferably easily detachable part of a carrier (16).

14. Method according to one of Claims 1 to 12, **characterized in that**, before being introduced between the web (3) and the winding roll (2), the initial cutting piece (11) is fitted to at least one carrier (16) by means of a relatively easily detachable connection.

15. Method according to Claim 13 or 14, **characterized in that**, after leaving the nip (N2), the at least one carrier (16) is carried along neither with the new web start nor with the new core (6).

16. Method according to one of the preceding claims, **characterized in that** the initial cutting piece (11) is provided with means (13.1) for punching, cutting, perforating or embossing the web (3), with which, at the latest at the point (Q) at which the web (3) runs off the new core (6), the web (3) is weakened or even severed in such a way so that two new web starts are preferably formed in a defined manner.

17. Method according to one of the preceding claims, **characterized in that** the initial cutting piece (11) is introduced substantially directly between the web (3) and the winding roll (2) by means of at least one dispensing device (12).

18. Method according to Claim 17, **characterized in that**, in the case of a winding roll (2) around which the web (3) does not wrap, the initial cutting piece (11) is introduced substantially directly into the nip (N2) by means of at least one dispensing device (12).

19. Method according to one of Claims 1 to 16, **characterized in that** the initial cutting piece (11) is introduced indirectly between the web (3) and the winding roll (2) by means of at least one dispensing device (12.1, 12.2).

20. Method according to Claim 19, **characterized in that** the initial cutting piece (11) is initially fitted to the underside of the web (3) and is then introduced between the web (3) and the winding roll (2) by means of the web (3) .

21. Method according to Claim 19, **characterized in that**, in the case of a temporary connection, the initial cutting piece (11) is initially fitted to the circumferential surface (4) of the winding roll (2) and is then introduced between the web (3) and the winding roll (2) by means of the winding roll (2).

22. Method according to Claim 21, **characterized in that** the temporary connection is produced by means of at least one adhesive area, by means of electrostatic forces, by means of magnetic forces, by means of the application of vacuum to the winding roll (2), by means of a touch-and-close fastener or by means of at least one suction stud coupling.

23. Method according to one of the preceding claims, **characterized in that** the widths of the web starts transferred to the new core (6) are enlarged by means of a second cutting device (9.2) in such a way that the entire web (3) is transferred to the new core (6).

24. Method according to Claim 23, **characterized in that** the second cutting device (9.2) is moved relative to the web (3) in a plane approximately parallel to the web (3).

25. Method according to Claim 23 or 24, **characterized in that** the second cutting device (9.2) is moved at least substantially perpendicularly with respect to the running direction (L) of the web (3), preferably in such a way that oblique cutting lines (9.21) are produced.

26. Method according to one of the preceding claims, **characterized in that**, at the latest at the point (Q) at which the web (3) runs off the new core (6), at least part of the web (3) is substantially completely severed by the initial cutting piece (11).

27. Method according to one of the preceding claims, **characterized in that**, at the latest at the point (Q) at which the web (3) runs off the new core (6), at least part of the web (3) is substantially completely severed along a cutting contour (13) predefined by the initial cutting piece (11).

28. Method according to one of the preceding claims, **characterized in that** the initial cutting piece (11) forms the last device and/or the last element - as viewed in the running direction (L) of the web (3) - for cutting and/or for transferring the web (3) to a new core (6).

29. Winder (1) for implementing a method according to at least one of the preceding claims,
**characterized**
**in that** a first cutting device (9.1) for producing at least one opening (17), in particular a slit or an introduction area (17.1), is arranged in the region of the web (3), and
**in that** at least one dispensing device (12) for introducing at least one initial cutting piece (11) at least into the region (11.1), not covered by the web (3), of the opening (17) and between the web (3) and the winding roll (2) is arranged in such a way that the initial cutting piece (11) can be introduced substantially directly between the web (3) and the winding roll (2).

30. Winder (1) for implementing a method according to at least one of the preceding Claims 1 to 28,
**characterized**
**in that** a first cutting device (9.1) for producing at least one opening (17), in particular a slit or an introduction area (17.1), is arranged in the region of the web (3), and
**in that** at least one dispensing device (12.1, 12.2) for introducing at least one initial cutting piece (11) at least into the region (11.1), not covered by the web (3), of the opening (17) and between the web (3) and the winding roll (2) is arranged in such a way that the initial cutting piece (11) can be introduced indirectly between the web (3) and the winding roll (2) .

31. The winder (1) as claimed in Claim 30, **characterized in that** the dispensing device (12.1) is arranged in such a way that the initial cutting piece (11) is initially applied to the underside of the web (3) and can then be introduced between the web (3) and the winding roll (2) by means of the web (3) .

32. The winder (1) as claimed in Claim 30, **characterized in that** the dispensing device (12.2) is arranged in such a way that, in the case of a temporary connection, the initial cutting piece (11) is initially applied to the circumferential surface (4) of the winding roll (2) and can then be introduced between the web (3) and the winding roll (2) by means of the winding roll (2).

33. The winder (1) as claimed in one of Claims 29 to 32, **characterized in that** the initial cutting piece (11) has at least one adhesive region (14) in the region (11.1) not covered by the web (3).

34. The winder (1) as claimed in one of claims 29 to 33, **characterized in that** the initial cutting piece (11) has at least one adhesive region in the region covered by the web (3).

35. The winder (1) as claimed in one of claims 29 to 34, **characterized in that** the initial cutting piece (11) has at least one cutting contour (13) in the region covered by the web (3).

36. The winder (1) as claimed in Claim 35, **characterized in that** the cutting contour (13) is formed neither in the running direction (L) nor transversely with respect to the running direction (L) of the web (3).

37. The winder (1) as claimed in one of the preceding Claims 29 to 36, **characterized in that** the initial cutting piece (11) has a thickness (D) in the range from 0.5 mm to 0.05 mm, preferably in the range from 0.25 mm to 0.1 mm.

38. The winder (1) as claimed in one of Claims 29 to 37, **characterized in that** the initial cutting piece (11) is formed as a moulding made of a plastic, a metal, a textile material, a tear-resistant fibrous material, in particular paper, or of at least one material combination.

39. The winder (1) as claimed in one of Claims 29 to 38, **characterized in that** the initial cutting piece (11) is formed as a part of a carrier (16).

40. The winder (1) as claimed in one of Claims 29 to 39, **characterized in that**, before being introduced between the web (3) and the winding roll (2), the initial cutting piece (11) is fitted to at least one carrier (16) by means of a relatively easily detachable connection.

41. The winder (1) as claimed in one of Claims 29 to 40, **characterized in that** the first and/or the second cutting device (9.1, 9.2) are arranged in the region of the winding roll (2).

42. The winder (1) as claimed in one of Claims 29 to 40, **characterized in that**, in the running direction (L) of the web (3), the first and/or the second cutting device (9.1, 9.2) are arranged upstream of the winding roll (2) in the region of a free running path.

43. The winder (1) as claimed in one of Claims 29 to 40, **characterized in that**, in the running direction (L) of the web (3), the first and/or the second cutting device (9.1, 9.2) are arranged in a region in which the web (3) touches at least one roll mounted upstream of the winding roll (2).

44. The winder (1) as claimed in one of Claims 29 to 43, **characterized in that** the first and/or the second cutting device (9.1, 9.2) are arranged on the top side of the web (3).

45. The winder (1) as claimed in one of Claims 29 to 43, **characterized in that** the first and/or the second cutting device (9.1, 9.2) are arranged on the underside of the web (3).

46. The winder (1) as claimed in one of Claims 29 to 45, **characterized in that** the first and/or the second cutting device (9.1, 9.2) are arranged in a common subassembly with preferably common components.

47. The winder (1) as claimed in one of Claims 29 to 46, **characterized in that** the second cutting device (9.2) is arranged in the regions of the web (3) which are not a constituent part of the web starts and which are to be separated.

48. The winder (1) as claimed in one of Claims 29 to 47, **characterized in that** the cutting device (9.1, 9.2) provided is at least two, preferably mutually independent, cutting elements each having a respective jet or beam with a high power density, in particular a water-jet or laser-beam cutting element.

49. The winder (1) as claimed in one of Claims 29 to 48, **characterized in that** the initial cutting piece (11) forms the last device and/or the last element - as viewed in the running direction (L) of the web (3) - for cutting and/or for transferring the web (3) to the new core (6).

## Revendications

1. Procédé de transfert d'une bande de matière en mouvement (3), notamment d'une bande de papier ou de carton sur un nouveau mandrin d'enroulement (6),
**caractérisé en ce que**
au moins une ouverture (17), notamment une fente ou une surface d'introduction (17.1) est produite dans la région de la bande de matière (3), de préférence au moyen d'un premier dispositif de séparation (9.1),
**en ce que** dans la région de l'ouverture (17), au moins une pièce de séparation initiale (11) est introduite entre la bande de matière (3) et un rouleau d'enroulement (2) de telle sorte qu'une région (11.1) de la pièce de séparation initiale (11) introduite ne soit pas recouverte par la bande de matière (3),
**en ce que** la pièce de séparation initiale (11), une fois qu'elle a atteint une ligne de contact (N2) formée par le rouleau d'enroulement (2) et le nouveau mandrin d'enroulement (6), est au moins essentiellement reliée au nouveau mandrin d'enroulement (6) dans la région non recouverte (11.1), et
**en ce qu'**au plus tard au niveau du point de sortie (Q) de la bande de matière (3) du nouveau mandrin d'enroulement (6), une séparation de la bande de matière (3) par la pièce de séparation initiale (11) est effectuée et/ou rendue possible, au moins deux nouveaux débuts de bande liés à la pièce de séparation initiale (11) et au nouveau mandrin d'enroulement (6) étant ainsi formées.

2. Procédé selon la revendication 1,
**caractérisé en ce que**
la surface d'introduction (17.1) est produite dans la région de la bande de matière (3) de préférence au moyen d'un premier dispositif de séparation (9.1) par production d'au moins un ruban de rejet (18).

3. Procédé selon la revendication 1 ou 2,
**caractérisé en ce que**
la surface d'introduction (17.1) est produite au milieu (M) de la bande de matière (3).

4. Procédé selon la revendication 1 ou 2,
**caractérisé en ce que**
au moins une surface d'introduction (17.1) est produite dans la région centrale de la bande de matière (3) se trouvant entre les deux régions de bord (8.1).

5. Procédé selon la revendication 1 ou 2,
**caractérisé en ce que**
au moins une surface d'introduction (17.1), de préférence deux surfaces d'introduction (17.1) est ou sont produites dans les deux régions de bord (8.1) de la bande de matière (3).

6. procédé selon l'une quelconque des revendications précédentes,
**caractérisé en ce que**
l'au moins un ruban de rejet (18) présentant une largeur de ruban (B_{S}) dans la plage de 10 mm à 250 mm, notamment de 25 mm à 100 nm, est produit au moyen d'un premier dispositif de séparation (9.1).

7. Procédé selon l'une quelconque des revendications précédentes,
**caractérisé en ce que**
le ruban de rejet (18) est rejeté directement après sa production au moyen d'au moins un dispositif de rejet (19) présentant une dépression de 0,01 bar à 0,2 bar, de préférence de 0,05 bar à 0,1 bar.

8. Procédé selon l'une quelconque des revendications précédentes,
**caractérisé en ce que**
l'on utilise une pièce de séparation initiale (11) qui est pourvue, dans la région (11.1) non couverte par la bande de matière (3), de moyens (15) avec lesquels, au plus tard une fois que la pièce de séparation initiale (11) a atteint une ligne de contact (N2) formée par le rouleau d'enroulement (2) et le nouveau mandrin d'enroulement (6), une liaison au moins temporaire, suffisamment solide, est produite entre la pièce de séparation initiale (11) et le nouveau mandrin d'enroulement (6).

9. Procédé selon la revendication 8,
**caractérisé en ce que**
ces moyens (15) permettent de fabriquer une liaison par collage, vulcanisation, fermeture de type velcro, ventouse, engagement positif, par friction ou par soudage, ou une liaison magnétique ou électrostatique avec le nouveau mandrin d'enroulement (6).

10. Procédé selon l'une quelconque des revendications précédentes,
**caractérisé en ce que**
l'on utilise une pièce de séparation initiale (11) qui présente au moins une région adhésive dans la région couverte par la bande de matière (3), afin de réaliser au moins une liaison temporaire entre la bande de matière (3), respectivement entre le nouveau début de bande, et la pièce de séparation initiale (11).

11. Procédé selon l'une quelconque des revendications précédentes,
**caractérisé en ce que**
l'on utilise une pièce de séparation initiale (11) ayant une épaisseur (D) dans la plage de 0,5 mm à 0,05 mm, de préférence dans la plage de 0,25 mm à 0,1 mm.

12. Procédé selon l'une quelconque des revendications précédentes,
**caractérisé en ce que**
l'on utilise une pièce de séparation initiale (11) réalisée sous forme de pièce façonnée, qui se compose d'un plastique, d'un métal, d'une matière textile, d'une matière fibreuse indéchirable, notamment de papier, ou d'au moins une combinaison de matériaux.

13. Procédé selon l'une quelconque des revendications précédentes,
**caractérisé en ce que**
la pièce de séparation initiale (11) est réalisée sous la forme d'une partie de support (16) de préférence facilement détachable.

14. Procédé selon l'une quelconque des revendications 1 à 12,
**caractérisé en ce que**
la pièce de séparation initiale (11) est appliquée sur au moins un support (16) au moyen d'une liaison relativement facilement détachable avant l'introduction entre la bande de matière (3) et le rouleau d'enroulement (2).

15. Procédé selon la revendication 13 ou 14,
**caractérisé en ce que**
l'au moins un support (16), une fois qu'il a quitté la ligne de contact (N2), n'est ni entraîné pas le nouveau début de bande, ni par le nouveau mandrin d'enroulement (6).

16. Procédé selon l'une quelconque des revendications précédentes,
**caractérisé en ce que**
la pièce de séparation initiale (11) est pourvue de moyens (13.1) pour l'estampage, la découpe, la perforation ou le gaufrage de la bande de matière (3), avec lesquels au plus tard au niveau du point de sortie (Q) de la bande de matière (3) du nouveau mandrin d'enroulement (6), la bande de matière (3) est affaiblie ou même séparée de telle sorte que deux nouveaux débuts de bande soient formés de préférence de manière définie.

17. Procédé selon l'une quelconque des revendications précédentes,
**caractérisé en ce que**
la pièce de séparation initiale (11) est introduite au moyen d'au moins un dispositif de distribution (12) essentiellement directement entre la bande de matière (3) et le rouleau d'enroulement (2).

18. Procédé selon la revendication 17,
**caractérisé en ce que**
la pièce de séparation initiale (11) est introduite essentiellement directement dans la ligne de contact (N2) au moyen d'au moins un dispositif de distribution (12) lorsqu'un rouleau d'enroulement (2) n'est pas entouré par la bande de matière (3).

19. Procédé selon l'une quelconque des revendications 1 à 16,
**caractérisé en ce que**
la pièce de séparation initiale (11) est introduite indirectement entre la bande de matière (3) et le rouleau d'enroulement (2) au moyen d'au moins un dispositif de distribution (12.1, 12.2).

20. Procédé selon la revendication 19,
**caractérisé en ce que**
la pièce de séparation initiale (11) est d'abord appliquée du côté inférieur sur la bande de matière (3) puis est introduite entre la bande de matière (3) et le rouleau d'enroulement (2) au moyen de la bande de matière (3).

21. Procédé selon la revendication 19,
**caractérisé en ce que**
la pièce de séparation initiale (11) est d'abord appliquée dans le cas d'une liaison temporaire sur la surface d'enveloppe (4) du rouleau d'enroulement (2) puis est introduite entre la bande de matière (3) et le rouleau d'enroulement (2) au moyen du rouleau d'enroulement (2).

22. Procédé selon la revendication 21,
**caractérisé en ce que**
la liaison temporaire est produite au moyen d'au moins une surface adhésive, au moyen de forces électrostatiques, au moyen de forces magnétiques, au moyen d'une sollicitation par le vide du rouleau d'enroulement (2), au moyen d'une fermeture de type velcro ou au moyen d'au moins un couplage par ventouse.

23. Procédé selon l'une quelconque des revendications précédentes,
**caractérisé en ce que**
les largeurs des débuts de bande transférés sur le nouveau mandrin d'enroulement (6) sont augmentées au moyen d'un deuxième dispositif de séparation (9.2) de telle sorte que toute la bande de matière (3) soit transférée sur le nouveau mandrin d'enroulement (6).

24. Procédé selon la revendication 23,
**caractérisé en ce que**
le deuxième dispositif de séparation (9.2) est déplacé par rapport à la bande de matière (3) dans un plan approximativement parallèle à la bande de matière (3).

25. Procédé selon la revendication 23 ou 24,
**caractérisé en ce que**
le deuxième dispositif de séparation (9.2) est déplacé au moins essentiellement perpendiculairement à la direction d'avance (L) de la bande de matière (3) de préférence de telle sorte que des lignes de séparation obliques (9.21) soient produites.

26. Procédé selon l'une quelconque des revendications précédentes,
**caractérisé en ce**
**qu'**au plus tard au niveau du point de sortie (Q) de la bande de matière (3) du nouveau mandrin d'enroulement (6), au moins une partie de la bande de matière (3) est essentiellement complètement séparée par la pièce de séparation initiale (11).

27. Procédé selon l'une quelconque des revendications précédentes,
**caractérisé en ce**
**qu'**au plus tard au niveau du point de sortie (Q) de la bande de matière (3) du nouveau mandrin d'enroulement (6), au moins une partie de la bande de matière (3) est essentiellement complètement séparée le long d'un contour de séparation (13) prédéfini par la pièce de séparation initiale (11).

28. Procédé selon l'une quelconque des revendications précédentes,
**caractérisé en ce que**
le dernier dispositif et/ou le dernier élément - vus dans la direction d'avance (L) de la bande de matière (3) - sont formés par la pièce de séparation initiale (11) pour la séparation et/ou le transfert de la bande de matière (3) sur un nouveau mandrin d'enroulement (6).

29. Bobineuse (1) pour mettre en oeuvre un procédé selon au moins l'une quelconque des revendications précédentes,
**caractérisée en ce**
**qu'**un premier dispositif de séparation (9.1) pour produire au moins une ouverture (17), notamment une fente ou une surface d'introduction (17.1) est disposé dans la région de la bande de matière (3) et
en ce qu'au moins un dispositif de distribution (12) pour introduire au moins une pièce de séparation initiale (11) est disposé au moins dans la région (11.1) de l'ouverture (17) non couverte par la bande de matière (3) et entre la bande de matière (3) et le rouleau d'enroulement (2) de telle sorte que la pièce de séparation initiale (11) puisse être introduite essentiellement directement entre la bande de matière (3) et le rouleau d'enroulement (2).

30. Bobineuse (1) pour mettre en oeuvre un procédé selon au moins l'une quelconque des revendications 1 à 28,
**caractérisée en ce**
**qu'**un premier dispositif de séparation (9.1) pour produire au moins une ouverture (17), notamment une fente ou une surface d'introduction (17.1) est disposé dans la région de la bande de matière (3) et en ce qu'au moins un dispositif de distribution (12.1, 12.2) pour l'introduction d'au moins une pièce de séparation initiale (11) est disposé au moins dans la région (11.1) de l'ouverture (17) non couverte par la bande de matière (3) et entre la bande de matière (3) et le rouleau d'enroulement (2) de telle sorte que la pièce de séparation initiale (11) puisse être introduire indirectement entre la bande de matière (3) et le rouleau d'enroulement (2).

31. Bobineuse (1) selon la revendication 30,
**caractérisée en ce que**
le dispositif de distribution (12.1) est disposé de telle sorte que la pièce de séparation initiale (11) soit d'abord appliquée du côté inférieur sur la bande de matière (3) et puisse ensuite être introduite au moyen de la bande de matière (3) entre la bande de matière (3) et le rouleau d'enroulement (2).

32. Bobineuse (1) selon la revendication 30,
**caractérisée en ce que**
le dispositif de distribution (12.2) est disposé de telle sorte que la pièce de séparation initiale (11) soit d'abord appliquée dans le cas d'une liaison temporaire sur la surface d'enveloppe (4) du rouleau d'enroulement (2) et puisse ensuite être introduite au moyen du rouleau d'enroulement (2) entre la bande de matière (3) et le rouleau d'enroulement (2).

33. Bobineuse (1) selon l'une quelconque des revendications 29 à 32,
**caractérisée en ce que**
la pièce de séparation initiale (11) présente au moins une région adhésive (14) dans la région (11.1) non couverte par la bande de matière (3).

34. Bobineuse (1) selon l'une quelconque des revendications 29 à 33,
**caractérisée en ce que**
la pièce de séparation initiale (11) présente au moins une région adhésive dans la région couverte par la bande de matière (3).

35. Bobineuse (1) selon l'une quelconque des revendications 29 à 34,
**caractérisée en ce que**
la pièce de séparation initiale (11) présente au moins un contour de séparation (13) dans la région couverte par la bande de matière (3).

36. Bobineuse (1) selon la revendication 35,
**caractérisée en ce que**
le contour de séparation (13) n'est réalisé ni dans la direction d'avance (L) ni transversalement à la direction d'avance (L) de la bande de matière (3).

37. Bobineuse (1) selon l'une quelconque des revendications 29 à 36,
**caractérisée en ce que**
la pièce de séparation initiale (11) présente une épaisseur (D) dans la plage de 0,5 mm à 0,05 mm, de préférence dans la plage de 0,25 mm à 0,1 mm.

38. Bobineuse (1) selon l'une quelconque des revendications 29 à 37,
**caractérisée en ce que**
la pièce de séparation initiale (11) est réalisée sous forme de pièce façonnée en un plastique, un métal, une matière textile, une matière fibreuse indéchirable, notamment du papier, ou au moins en une combinaison de matériaux.

39. Bobineuse (1) selon l'une quelconque des revendications 29 à 38,
**caractérisée en ce que**
la pièce de séparation initiale (11) est réalisée sous forme de partie d'un support (16).

40. Bobineuse (1) selon l'une quelconque des revendications 29 à 39,
**caractérisée en ce que**
la pièce de séparation initiale (11) est appliquée sur au moins un support (16) au moyen d'une liaison relativement facilement détachable avant l'introduction entre la bande de matière (3) et le rouleau d'enroulement (2).

41. Bobineuse (1) selon l'une quelconque des revendications 29 à 40,
**caractérisée en ce que**
le premier et/ou le deuxième dispositif de séparation (9.1, 9.2) sont disposés dans la région du rouleau d'enroulement (2).

42. Bobineuse (1) selon l'une quelconque des revendications 29 à 40,
**caractérisée en ce que**
le premier et/ou le deuxième dispositif de séparation (9.1, 9.2) sont disposés dans la direction d'avance (L) de la bande de matière (3) avant le rouleau d'enroulement (2) dans la région d'un parcours libre.

43. Bobineuse (1) selon l'une quelconque des revendications 29 à 40,
**caractérisée en ce que**
le premier et/ou le deuxième dispositif de séparation (9.1, 9.2) sont disposés dans la direction d'avance (L) de la bande de matière (3) dans une région dans laquelle la bande de matière (3) vient en contact avec au moins un rouleau monté avant le rouleau d'enroulement (2).

44. Bobineuse (1) selon l'une quelconque des revendications 29 à 43,
**caractérisée en ce que**
le premier et/ou le deuxième dispositif de séparation (9.1, 9.2) sont disposés du côté supérieur de la bande de matière (3).

45. Bobineuse (1) selon l'une quelconque des revendications 29 à 43,
**caractérisée en ce que**
le premier et/ou le deuxième dispositif de séparation (9.1, 9.2) sont disposés du côté inférieur de la bande de matière (3).

46. Bobineuse (1) selon l'une quelconque des revendications 29 à 45,
**caractérisée en ce que**
le premier et/ou le deuxième dispositif de séparation (9.1, 9.2) sont disposés dans un module commun avec des composants de préférence communs.

47. Bobineuse (1) selon l'une quelconque des revendications 29 à 46,
**caractérisée en ce que**
le deuxième dispositif de séparation est disposé dans les régions de la bande de matière (3) qui ne constituent pas des débuts de bande et qui doivent être séparées.

48. Bobineuse (1) selon l'une quelconque des revendications 29 à 47,
**caractérisée en ce que**
l'on prévoit comme dispositif de séparation (9.1, 9.2) au moins deux éléments de coupe de préférence indépendants l'un de l'autre avec un jet respectif de haute densité d'énergie, notamment un élément de coupe à jet d'eau ou faisceau laser.

49. Bobineuse (1) selon l'une quelconque des revendications 29 à 48,
**caractérisée en ce que**
la pièce de séparation initiale (11) forme le dernier dispositif et/ou le dernier élément - vus dans la direction d'avance (L) de la bande de matière (3) - pour la séparation et/ou le transfert de la bande de matière (3) sur le nouveau mandrin d'enroulement (6).
